# EUROPÄISCHE PATENTSCHRIFT

(11) **EP 4 594 584 B1**
(45) Veröffentlichungstag und Bekanntmachung des Hinweises auf die Patenterteilung: **04.03.2026**
(21) Anmeldenummer: 23834078.0
(22) Anmeldetag: 18.12.2023
(51) Int. Cl.: E05C 5/04, E05C 19/16

(54) **VERSCHLUSSVORRICHTUNG MIT EINEM VERSTELLBAREN VERBINDUNGSELEMENT**
LOCKING DEVICE WITH AN ADJUSTABLE CONNECTING ELEMENT
DISPOSITIF DE FERMETURE AVEC ÉLÉMENT DE LIAISON RÉGLABLE

(30) Priorität: 20.12.2022 DE 102022134194
(43) Veröffentlichungstag der Anmeldung: 06.08.2025
(73) Patentinhaber: Fidlock GmbH, 30659 Hannover (DE)
(72) Erfinder: MUELLER, Roman, 30449 Hannover (DE); SCHROEDER, Michael, 30659 Hannover (DE); GRUBERT, Maike, 30451 Hannover (DE); BOTKUS, Breido, 30175 Hannover (DE)
(74) Vertreter: Maikowski & Ninnemann Patentanwälte Partnerschaft mbB
(86) Internationale Anmeldenummer: PCT/EP2023/086403
(87) Internationale Veröffentlichungsnummer: WO 2024/133110

(56) Entgegenhaltungen:
- WO-A2-2008/149120
- WO-A2-2009/092368
- DE-A1- 102010 044 198

## Beschreibung

Die Erfindung betrifft eine Verschlussvorrichtung nach dem Oberbegriff des Anspruchs 1.

Eine derartige Verschlussvorrichtung umfasst ein erstes Verschlussteil, das einen ersten Körper, eine an dem ersten Körper angeordnete Eingriffseinrichtung und eine erste Magneteinrichtung aufweist, und ein zweites Verschlussteil, das einen zweiten Körper, ein an dem zweiten Körper bewegbar angeordnetes Verbindungselement und eine an dem Verbindungselement angeordnete, zweite Magneteinrichtung aufweist. Zum Schließen der Verschlussvorrichtung sind das erste Verschlussteil und das zweite Verschlussteil aneinander ansetzbar. In einer Schließstellung steht das Verbindungselement mit der Eingriffseinrichtung zum Halten des ersten Verschlussteils und des zweiten Verschlussteils aneinander in Eingriff. Zum Öffnen der Verschlussvorrichtung kann der Eingriff zwischen dem Verbindungselement und der Eingriffseinrichtung aufgehoben werden, sodass das erste Verschlussteil und das zweite Verschlussteil voneinander getrennt werden können.

Bei der Verschlussvorrichtung ist das Verbindungselement an dem zweiten Körper des zweiten Verschlussteils entlang eines Verstellwegs zwischen einer Ausgangsstellung, in der das Verbindungselement zumindest teilweise in dem Körper aufgenommen ist, und einer Funktionsstellung verstellbar und steht in der Funktionsstellung, betrachtet entlang einer linearen Richtung, relativ zu dem zweiten Körper vor, sodass das Verbindungselement in Eingriff mit der Eingriffseinrichtung des ersten Verschlussteils bringbar ist. Die erste Magneteinrichtung und die zweite Magneteinrichtung sind ausgebildet, bei Annäherung des ersten Verschlussteils und des zweiten Verschlussteils aneinander magnetisch anziehend zusammenzuwirken, um das Verbindungselement aus der Ausgangsstellung in die Funktionsstellung zu überführen.

Bei einer aus der DE 10 2010 044 198 A1 bekannten Verschlussvorrichtung sind an einem Verschlussteil Federverriegelungselemente angeordnet, die in einer Schließstellung mit Eingriffselementen eines weiteren Verschlussteils in Eingriff stehen. Die Eingriffselemente sind hierbei in einer Ausgangsstellung in einem Gehäuse des weiteren Verschlussteils aufgenommen, sodass die Eingriffselemente in der Ausgangsstellung nicht oder nur unwesentlich von dem Gehäuse nach außen hin vorstehen. Aus der Ausgangsstellung heraus können die Eingriffselemente relativ zu dem Gehäuse verstellt werden, sodass in einer Funktionsstellung die Eingriffselemente von dem Gehäuse vorstehen und mit den Federverriegelungselementen zum Verbinden der Verschlussteile in Eingriff gebracht werden können.

Eine aus der US 6,659,516 bekannte Verschlussvorrichtung zum Verriegeln eines Laptopcomputers in einer zugeklappten Stellung weist ein Hakenelement auf, das in einer Ausgangsstellung in einem zugeordneten Gehäuse aufgenommen ist und zum Verriegeln aus dem Gehäuse ausgeschwenkt werden kann.

Bei einer Verschlussvorrichtung, wie sie zum Beispiel aus der DE 10 2010 044 198 A1 bekannt ist, werden Eingriffselemente bei Annähern von Verschlussteilen aneinander an einem Verschlussteil ausgefahren, um in einer Schließstellung mit Federverriegelungselementen an einem anderen Verschlussteil in Eingriff zu gelangen und in der Schließstellung eine Verbindung zwischen den Verschlussteilen herzustellen. Die Eingriffselemente sind hierbei relativ zu einem Körper des zugeordneten Verschlussteils in Richtung der Ausgangsstellung zum Beispiel federelastisch vorgespannt, was zur Folge hat, dass die Verschlussteile in der Schließstellung in vorgespannter Anlage aneinander sind.

Beispielsweise bei Verwendung einer Verschlussvorrichtung in einem Fahrzeug, zum Beispiel an einer gepolsterten Oberfläche, kann wünschenswert sein, dass Verschlussteile in einer Schließstellung nicht großflächig miteinander in Anlage sind, um eine zuverlässige Verbindung zwischen den Verschlussteilen auch bei unregelmäßig geformten, zum Beispiel gepolsterten Oberflächen zu ermöglichen.

Aufgabe der vorliegenden Erfindung ist es, eine Verschlussvorrichtung zur Verfügung zu stellen, die variabel einsetzbar ist und eine zuverlässige Verbindung von Verschlussteilen auch zum Beispiel an unregelmäßig geformten Oberflächen ermöglicht.

Diese Aufgabe wird durch einen Gegenstand mit den Merkmalen des Anspruchs 1 gelöst.

Demnach ist das Verbindungselement zumindest auf einem Teil des Verstellwegs derart an dem zweiten Körper geführt, dass das Verbindungselement zum Verstellen zwischen der Ausgangsstellung und der Funktionsstellung um eine entlang der linearen Richtung weisende Drehachse relativ zu dem zweiten Körper verdrehbar und aufgrund einer Verdrehung entlang der linearen Richtung bewegbar ist.

Zum Schließen der Verschlussvorrichtung werden die Verschlussteile der Verschlussvorrichtung entlang der linearen Richtung aneinander angenähert. Aufgrund der magnetischen Wechselwirkung der Magneteinrichtungen auf Seiten des ersten Verschlussteils und des Verbindungselements des zweiten Verschlussteils wird bei Annähern der Verschlussteile aneinander das Verbindungselement des zweiten Verschlussteils aus der Ausgangsstellung in die Funktionsstellung überführt. Während das Verbindungselement in der Ausgangsstellung ganz oder teilweise in dem Körper des zugeordneten, zweiten Verschlussteils eingefasst ist, ist das Verbindungselement in der Funktionsstellung derart zu dem Körper des zweiten Verschlussteils verstellt, dass das Verbindungselement entlang der linearen Richtung von dem Körper vorsteht und somit mit der Eingriffseinrichtung am ersten Verschlussteil in Eingriff gebracht werden kann.

Die lineare Richtung kann beispielsweise näherungsweise einer Schließrichtung entsprechen, entlang derer das erste Verschlussteil und das zweite Verschlussteil zum Schließen der Verschlussvorrichtung aneinander annäherbar sind.

Die Verschlussteile können beispielsweise ausschließlich entlang der Schließrichtung aneinander ansetzbar sein (zumindest auf einem letzten Teil des Schließwegs). Die Verschlussteile können, in anderer Ausgestaltung, aber auch entlang der Schließrichtung und zudem entlang anderer Richtungen, zum Beispiel quer zur Schließrichtung aneinander angesetzt werden, um die Verschlussvorrichtung zu schließen, sodass die Annäherbarkeit der Verschlussteile aneinander nicht auf die Schließrichtung beschränkt ist.

Das Verstellen des Verbindungselements aus der Ausgangsstellung in die Funktionsstellung bei Schließen der Verschlussvorrichtung erfolgt hierbei jedoch nicht (ausschließlich) linear entlang der linearen Richtung, sondern zumindest auf einem Teil des Verstellwegs in geführter Weise entlang einer von der linearen Richtung unterschiedlichen, rotatorischen Verstellrichtung. Die Verstellbewegung des Verbindungselements zum Überführen aus der Ausgangsstellung in die Funktionsstellung bei Schließen der Verschlussvorrichtung enthält somit überlagerte Bewegungskomponenten, bei denen eine überlagerte Verstellung einerseits entlang der linearen Richtung und andererseits entlang einer rotatorisch um die lineare Richtung weisenden Richtung erfolgt und die zur Folge haben, dass bei Annäherung der Verschlussteile aneinander das Verbindungselement relativ zu dem Körper des zweiten Verschlussteils so verstellt wird, dass das Verbindungselement in der Funktionsstellung relativ zu dem Körper entlang der linearen Richtung vorsteht. Die Bewegung des Verbindungselements erfolgt somit nicht rein geradlinig entlang der linearen Richtung. Das Verbindungselement bewegt sich vielmehr in geführter Weise entlang einer von der linearen Richtung abweichenden Bewegungsbahn.

Das Verbindungselement ist somit zumindest auf einem Teil des Verstellwegs zu dem Körper des zweiten Verschlussteils drehbar geführt, wobei eine Richtungsvektorkomponente der Drehbewegung entlang der linearen Richtung und eine weitere Richtungsvektorkomponente rotatorisch um die Drehrichtung weist.

Das Verbindungselement ist dabei nicht notwendigerweise auf dem gesamten Verstellweg zum Ausführen einer Drehbewegung an dem Körper des zugeordneten, zweiten Verschlussteils geführt. Beispielsweise kann das Verbindungselement zum Überführen aus der Ausgangsstellung in die Funktionsstellung zunächst linear entlang der linearen Richtung zu bewegen sein, wobei auf einem Teil des Verstellwegs, beispielsweise auf dem letzten Teil des Verstellwegs vor Erreichen der Funktionsstellung, eine Bewegung entlang einer um die lineare Richtung gerichteten Schraubenlinie erfolgt.

Zumindest auf einem Teil des Verstellwegs bei Überführen aus der Ausgangsstellung in die Funktionsstellung führt das Verbindungselement somit eine Verstellbewegung aus, die von einer linearen Bewegung entlang der linearen Richtung abweicht, indem das Verbindungselement beim Verstellen relativ zu dem Körper des zugeordneten, zweiten Verschlussteils verdreht wird. Hierzu ist das Verbindungselement an dem Körper des zweiten Verschlussteils geführt, sodass bei Überführen des Verbindungselements aus der Ausgangsstellung in die Funktionsstellung das Verbindungselement zu einer Bewegung entlang der Verstellrichtung gezwungen und dazu um die entlang der linearen Richtung weisende Drehachse relativ zu dem Körper verdreht wird.

Aufgrund der Verdrehung führt das Verbindungselement hierbei auch eine Bewegung entlang der linearen Richtung aus und wird somit entlang der linearen Richtung relativ zu dem Körper des zweiten Verschlussteils verstellt, sodass das Verbindungselement aus dem Körper ausgefahren wird und in der Funktionsstellung relativ zu dem Körper entlang der linearen Richtung vorsteht.

Die geführte Bewegung erfolgt zumindest auf einem Teil des Verstellwegs. In einem anderen Teil des Verstellwegs kann demgegenüber beispielsweise eine lineare Bewegung entlang der linearen Richtung erfolgen. Beispielsweise kann zum Überführen aus der Ausgangsstellung in die Funktionsstellung das Verbindungselement zunächst linear entlang der linearen Richtung zu bewegen sein, bis das Verbindungselement in Wirkverbindung mit einer Führungseinrichtung an dem Körper des zweiten Verschlussteils gelangt, um sodann beim weiteren Überführen in Richtung der Funktionsstellung sich in geführter Weise relativ zu dem Körper des zweiten Verschlussteils zu bewegen.

Beispielsweise weist das zweite Verschlussteil ein an dem zweiten Körper angeordnetes Führungsteil auf, an dem das Verbindungselement zumindest auf dem Teil des Verstellwegs entlang der Verstellrichtung verstellbar geführt ist.

Beispielsweise ist an dem Führungsteil eine Führungsbahn geformt, entlang derer das Verbindungselement zumindest auf dem Teil des Verstellwegs zum Verstellen entlang der Verstellrichtung geführt ist. Die Führungsbahn kann zum Beispiel entlang einer Schraublinie gerichtet sein, sodass das Verbindungselement eine geführte, schraubenlinienförmige Bewegung relativ zu dem Körper des zweiten Verschlussteils ausführt und somit in überlagerter Weise um die lineare Richtung verdreht und linear entlang der linearen Richtung relativ zu dem Körper verstellt wird.

In einer Ausgestaltung ist das Verbindungselement zum Überführen aus der Ausgangsstellung in die Funktionsstellung zumindest auf dem Teil des Verstellwegs entlang der Verstellrichtung relativ zu dem zweiten Körper bewegbar, wobei in der Schließstellung aufgrund des Eingriffs des Verbindungselements mit der Eingriffseinrichtung eine Bewegung des Verbindungselements entlang der Verstellrichtung relativ zu dem zweiten Körper gesperrt ist.

Die Verstellbarkeit des Verbindungselements entlang der zur linearen Richtung unterschiedlichen Verstellrichtung kann ausgenutzt werden, um das Verbindungselement in seiner Stellung relativ zu dem Körper des zweiten Verschlussteils zu sperren, wenn sich die Verschlussvorrichtung in der Schließstellung befindet. So ist in der Schließstellung aufgrund des Eingriffs des Verbindungselements mit der Eingriffseinrichtung eine Bewegung des Verbindungselements entlang der Verstellrichtung relativ zu dem zweiten Körper des zweiten Verschlussteils gesperrt. Aufgrund der Sperrwirkung kann sich das Verbindungselement nicht entlang der Verstellrichtung relativ zu dem Körper des zweiten Verschlussteils bewegen, wenn sich die Verschlussvorrichtung in der Schließstellung befindet und das Verbindungselement mit der Eingriffseinrichtung des ersten Verschlussteils in Eingriff steht. Weil eine Bewegung entlang der Verstellrichtung gesperrt ist, ist das Verbindungselement in seiner Funktionsstellung relativ zu dem Körper des zweiten Verschlussteils festgelegt, sodass das Verbindungselement nicht aus der Funktionsstellung heraus verstellt werden kann. Dadurch kann erreicht werden, dass in der Schließstellung das Verbindungselement mit der Eingriffseinrichtung des ersten Verschlussteils in Eingriff steht und darüber die Verbindung zwischen den Verschlussteilen herstellt, der Körper des zweiten Verschlussteils aber nicht notwendigerweise mit dem Körper des ersten Verschlussteils in Anlage ist. Durch das Sperren des Verbindungselements in der Funktionsstellung bei in der Schließstellung befindlicher Verschlussvorrichtung können die Körper der Verschlussteile auf Abstand zueinander gehalten werden, sodass eine flächige Anlage zwischen den Körpern der Verschlussteile vermieden ist.

Dies ermöglicht insbesondere, auch bei unregelmäßig geformten Oberflächen der Körper der Verschlussteile, beispielsweise bei gepolsterter Oberfläche an einem Körper, eine sichere und zuverlässige Verbindung der Verschlussteile herzustellen, die unabhängig von der Formgebung der Oberflächen der Körper der Verschlussteile ist. Auch Gebrauchsspuren, zum Beispiel Kratz- oder Schleifspuren, an einer zum Beispiel gepolsterten Oberfläche können auf diese Weise vermieden werden.

Das zweite Verschlussteil kann beispielsweise an einer (quasi-)stationären Baugruppe angeordnet sein, beispielsweise in einem Fahrzeug, zum Beispiel an einem Fahrzeugsitz. In der Ausgangsstellung ist das Verbindungselement zum Beispiel ganz oder teilweise in dem Gehäuse des zweiten Verschlussteils aufgenommen, sodass in der einer Nichtgebrauchsstellung entsprechenden Ausgangsstellung das Verbindungselement nicht nach außen hin vorsteht und somit nicht hinderlich ist und zudem einen ästhetischen äußeren Eindruck der zugeordneten Baugruppe nicht beeinträchtigt. Das erste Verschlussteil kann demgegenüber an einer Baugruppe angeordnet sein, die zum Beispiel in einem Fahrzeug festzulegen ist, zum Beispiel an einer elektrischen oder elektronischen Baugruppe wie einem Mobiltelefon oder einem Navigationsgerät oder an einer Halteeinrichtung wie einem Ablagefach, einem Kleiderbügel, einem Tisch oder dergleichen. Bei Annäherung der Verschlussteile aneinander wird das Verbindungselement aus der Ausgangsstellung in die Funktionsstellung überführt, sodass die Verschlussteile aneinander befestigt werden können und somit das erste Verschlussteil in der Schließstellung der Verschlussvorrichtung in Position an dem zweiten Verschlussteil gehalten ist.

In einer Ausgestaltung weist das Verbindungselement einen Kopf auf, der in der Schließstellung formschlüssig an der Eingriffseinrichtung gehalten ist. In der Schließstellung der Verschlussvorrichtung steht das Verbindungselement mit dem Kopf relativ zu dem Gehäuse des zweiten Verschlussteils vor und greift in die Eingriffseinrichtung des ersten Verschlussteils ein, sodass die Verschlussteile formschlüssig zueinander festgelegt sind.

Der Kopf des Verbindungselements kann beispielsweise einen einen Hinterschnitt ausbildenden Eingriffsvorsprung aufweisen, der in der Schließstellung mit der Eingriffseinrichtung in Eingriff steht, sodass das Verbindungselement formschlüssig, mit Bezug auf die linearen Richtung, an der Eingriffseinrichtung angreift.

In einer Ausgestaltung bildet der zweite Körper des zweiten Verschlussteils eine Oberfläche aus, die in der Schließstellung dem ersten Verschlussteil zugewandt ist, wobei der Kopf in der Ausgangsstellung im Wesentlichen bündig mit der Oberfläche ist und in der Funktionsstellung zu der Oberfläche entlang der linearen Richtung beabstandet ist. In der Ausgangsstellung ist das Verbindungselement so in dem Körper des zweiten Verschlussteils aufgenommen, dass der Kopf nicht oder nur unwesentlich relativ zu der Oberfläche des zweiten Körpers nach außen hin vorsteht, sondern im Wesentlichen bündig mit der Oberfläche ist. Die Oberfläche ist hierbei nicht notwendigerweise eben, sondern kann beispielsweise gekrümmt sein, wobei in diesem Fall der Kopf des Verbindungselements eine Formgebung aufweisen kann, die die Form der Oberfläche fortsetzt und somit bündig mit der Oberfläche ist. In der Ausgangsstellung weist das zweite Verschlussteil somit an seiner nach außen weisenden Oberfläche eine in sich geschlossene Form auf, ohne dass das Verbindungselement störend von dem Körper des zweiten Verschlussteils vorsteht.

Unter im Wesentlichen bündig ist vorliegend zu verstehen, dass keine scharfkantigen Bereiche des Verbindungselements aus der Oberfläche heraus hervorstehen.

Insbesondere soll das Verbindungselement nicht mehr als 25 mm relativ zu der Oberfläche nach außen hin vorstehen, wenn sich das Verbindungselement in der Ausgangsstellung befindet.

Bei Annäherung der Verschlussteile zum Schließen der Verschlussvorrichtung wird das Verbindungselement aus der Ausgangstellung in die Funktionsstellung überführt und steht in der Funktionsstellung zu der Oberfläche entlang der linearen Richtung vor. Durch das Überführen in die Funktionsstellung kann das Verbindungselement mit der Eingriffseinrichtung des ersten Verschlussteils in Eingriff gebracht werden, um in der Schließstellung die Verschlussteile miteinander zu verbinden.

In einer Ausgestaltung ist die Oberfläche des zweiten Körpers in der Schließstellung nicht mit dem ersten Körper in Anlage. Dadurch, dass das Verbindungselement in seiner Lage relativ zu dem Körper des zweiten Verschlussteils gesperrt ist, wenn sich die Verschlussvorrichtung in der Schließstellung befindet, können die Körper der Verschlussteile in der Schließstellung auf Abstand zueinander gehalten werden, wodurch erreicht werden kann, dass insbesondere die Oberfläche des zweiten Verschlussteils nicht in Anlage mit dem Körper des ersten Verschlussteils ist. Die Verbindung der Verschlussteile wird somit unabhängig von der Beschaffenheit der Körper der Verschlussteile, insbesondere einer Oberflächengestaltung der Körper der Verschlussteile, beispielsweise einer Polsterung an einem der Körper der Verschlussteile.

Die Eingriffseinrichtung des ersten Verschlussteils kann in unterschiedlicher Weise gestaltet sein.

Beispielsweise kann die Eingriffseinrichtung dazu ausgestaltet sein, in der Schließstellung eine rastende Verbindung mit dem Verbindungselement herzustellen. Die Eingriffseinrichtung kann hierzu beispielsweise ein Federverriegelungselement aufweisen, beispielsweise wie dies in der DE 10 2010 044 198 A1 beschrieben ist. Bei Schließen der Verschlussvorrichtung gelangt das Verbindungselement somit rastend mit der Eingriffseinrichtung Eingriff und ist in der Schließstellung vorzugsweise formschlüssig an der Eingriffseinrichtung gehalten.

In einer Ausgestaltung weist die Eingriffseinrichtung eine Einsetzöffnung auf, in die das Verbindungselement in der Funktionsstellung zum Schließen der Verschlussvorrichtung eingesetzt werden kann.

Hierbei kann vorgesehen sein, dass die erste Magneteinrichtung an dem ersten Körper des ersten Verschlussteils im Bereich der Einsetzöffnung angeordnet und ausgebildet ist, bei Annäherung des ersten Verschlussteils und des zweiten Verschlussteils zum Schließen der Verschlussvorrichtung aneinander derart mit der zweiten Magneteinrichtung an dem Verbindungselement des zweiten Verschlussteils zusammenzuwirken, dass das Verbindungselement aufgrund der magnetischen Anziehung in die Einsetzöffnung gezogen wird. Beispielsweise kann die erste Magneteinrichtung an einem Boden der Einsetzöffnung angeordnet sein, sodass durch magnetische Wechselwirkung mit der zweiten Magneteinrichtung am Verbindungselement des zweiten Verschlussteils das Verbindungselement entlang der linearen Richtung in die Einsetzöffnung hinein bewegt wird und das Verbindungselement somit magnetisch in die Einsetzöffnung hineingezogen wird.

An die Einsetzöffnung kann beispielsweise eine Aufnahmeöffnung anschließen, die entlang einer quer zur linearen Richtung weisenden Einschubrichtung von der Einsetzöffnung erstreckt ist und in die das Verbindungselement nach Einsetzen in die Einsetzöffnung in die Einschubrichtung eingeschoben werden kann, um die Verschlussvorrichtung in die Schließstellung zu überführen. Das Schließen der Verschlussvorrichtung erfolgt somit derart, dass das Verbindungselement zunächst entlang der linearen Richtung in die Einsetzöffnung eingesetzt wird und sodann quer zur linearen Richtung in die an die Einsetzöffnung anschließende Aufnahmeöffnung eingeschoben wird. In der Schließstellung steht das Verbindungselement beispielsweise formschlüssig mit der Aufnahmeöffnung in Eingriff, sodass die Verschlussteile aneinander gehalten sind.

Beispielsweise weist die Aufnahmeöffnung zumindest einen Randabschnitt auf. Das Verbindungselement hintergreift in der Schließstellung den zumindest einen Randabschnitt, sodass eine formschlüssige Verbindung zwischen dem Verbindungselement und der Eingriffseinrichtung geschaffen ist und die Verschlussteile formschlüssig zueinander festgelegt sind.

Unter einem formschlüssigen Eingriff oder einer formschlüssigen Verbindung ist in diesem Text zu verstehen, dass die Verschlussteile aufgrund der Formgebung der Eingriffseinrichtung einerseits und des Verbindungselements andererseits mit Bezug auf die lineare Richtung aneinander gefangen sind und somit nicht, zumindest nicht ohne Aufheben des Formschlusses, entlang der linearen Richtung voneinander getrennt werden können. Die Formschlussverbindung kann hierbei spielbehaftet sein. Flächen von Eingriffsvorsprüngen, die miteinander in Eingriff stehen, können hierbei auch zur linearen Richtung angeschrägt oder gekrümmt, zum Beispiel ballig geformt sein.

An dem ersten Verschlussteil können, in einer Ausgestaltung, eine oder mehrere Keilflächen geformt sein, auf die das Verbindungselement aufläuft, wenn das Verbindungselement in die Einschubrichtung in die Aufnahmeöffnung eingeschoben wird. Durch eine solche Keilfläche kann das Verbindungselement entlang der linearen Richtung (in die und auch entgegen der linearen Richtung) axial spielfrei an der Eingriffseinrichtung festgelegt werden.

Die Kielfläche kann beispielsweise an dem zumindest einen Randabschnitt geformt sein.

Eine erste Keilfläche kann beispielsweise an einer hin zum zweiten Verschlussteil nach außen weisenden Seite des Randabschnitts, eine zweite Keilfläche demgegenüber an einer vom zweiten Verschlussteil weg nach innen weisenden Seite des Randabschnitts geformt sein. Das Verbindungselement ist ausgestaltet, bei Einschieben in die Aufnahmeöffnung mit beiden Keilflächen zum axialen Festlegen durch Verkeilen zusammenzuwirken.

In einer Ausgestaltung weist die Aufnahmeöffnung eine Schlitzöffnung auf, durch die hindurch das Verbindungselement in der Schließstellung greift. Die Schlitzöffnung kann beispielsweise zwischen Randabschnitten der Aufnahmeöffnung definiert sein, die beispielsweise näherungsweise parallel zueinander entlang der Einschubrichtung erstreckt sind oder unter einem schrägen Winkel zur Einschubrichtung, sodass sich eine spitz zulaufende, in die Einschubrichtung verjüngende Schlitzöffnung ergibt. In der Schließstellung hintergreift das Verbindungselement mit seinem Kopf, zum Beispiel einem an dem Kopf geformten Eingriffsvorsprung, die Randabschnitte der Schlitzöffnung, sodass darüber ein formschlüssiger Eingriff zwischen den Verbindungselementen und der Eingriffseinrichtung besteht.

In einer Ausgestaltung weist das erste Verschlussteil eine Sperreinrichtung auf, die ausgebildet ist, das Verbindungselement zum Blockieren einer Bewegung entgegen der Einschubrichtung aus der Schließstellung heraus zu sperren. Das Verbindungselement kann in die Einschubrichtung in die Aufnahmeöffnung eingeschoben werden, wobei bei der Einschubbewegung die Sperreinrichtung passiert wird. Befindet sich die Verschlussvorrichtung in der Schließstellung, wird ein Herausbewegen des Verbindungselements aus der Aufnahmeöffnung entgegen der Einschubrichtung jedoch durch die Sperreinrichtung gesperrt oder zumindest erschwert.

Beispielsweise kann die Sperreinrichtung ein federelastisch zu dem ersten Körper verstellbares Sperrelement aufweisen, an dem das Verbindungselement in die Einschubrichtung zum Überführen in die Schließstellung vorbei bewegt werden kann, das eine Bewegung des Verbindungselements entgegen der Einschubrichtung aus der Schließstellung heraus jedoch sperrt. Bei Bewegen in die Einschubrichtung drängt das Verbindungselement das Sperrelement beispielsweise beiseite, sodass das Sperrelement passiert werden kann. Hat das Verbindungselement das Sperrelement passiert, so schnappt das Sperrelement aufgrund der federelastischen Vorspannung zurück in eine Sperrstellung, sodass ein Zurückbewegen des Verbindungselements aus der Aufnahmeöffnung heraus gesperrt oder erschwert ist.

Das Sperrelement kann beispielsweise in die Aufnahmeöffnung derart hineinragen, dass das Verbindungselement bei einem Zurückbewegen entgegen der Einschubrichtung mit dem Sperrelement in Anlage gelangt und somit das Verbindungselement in der Aufnahmeöffnung gesperrt oder erschwert ist.

Zum Erschweren des Öffnens kann das Sperrelement an einer dem Verbindungselement in der Schließstellung entlang der Einschubrichtung zugewandten Anschlagfläche beispielsweise angeschrägt sein, sodass das Verbindungselement entgegen der Einschubrichtung auf die Anschlagfläche auflaufen kann und die Verschlussrichtung somit bei Überwinden einer (durch Formgebung der Anschlagfläche und des Verbindungselements und zudem durch eine Federvorspannung bestimmten) Grenzkraft geöffnet werden kann.

Zum Sperren des Öffnens kann demgegenüber eine dem Verbindungselement in der Schließstellung entlang der Einschubrichtung zugewandte Anschlagfläche des Sperrelements beispielsweise senkrecht zur Einschubrichtung gestellt sein, sodass das Verbindungselement nicht auf die Anschlagfläche auflaufen kann und die Verschlussvorrichtung nur durch Betätigung der Sperreinrichtung zum Entsperren geöffnet werden kann.

In einer Ausgestaltung weist das Verbindungselement einen Formschlussabschnitt auf, der in der Schließstellung drehfest mit dem ersten Verschlussteil in Eingriff steht, um eine Bewegung des Verbindungselements entlang der Verstellrichtung relativ zu dem zweiten Körper zu sperren. In der Schließstellung sind nicht nur die Verschlussteile aneinander gehalten, sondern zudem ist das Verbindungselement in seiner Lage relativ zu dem Körper des zweiten Verschlussteils festgelegt, indem eine Bewegung des Verbindungselements entlang der Verstellrichtung relativ zu dem Körper des zweiten Verschlussteils gesperrt ist. Hierzu ist das Verbindungselement in der Schließstellung über den Formschlussabschnitt mit dem ersten Verschlussteil in Eingriff, sodass eine Verdrehbewegung des Verbindungselements in der Schließstellung gesperrt ist.

Beispielsweise kann der Formschlussabschnitt in der Schließstellung mit der Eingriffseinrichtung drehfest in Eingriff stehen. Beispielsweise kann ein Kopf des Verbindungselements eine rotationssymmetrische Form (mit Bezug auf eine entlang der linearen Richtung weisende Drehachse) aufweisen und beispielsweise einen um die Drehachse umlaufenden, radial nach außen vorspringenden Eingriffsvorsprung ausbilden. Der Formschlussabschnitt kann demgegenüber beispielsweise von einer rotationssymmetrischen Form abweichen, sodass durch Eingriff mit der Eingriffseinrichtung eine drehfeste Festlegung des Verbindungselements an der Eingriffseinrichtung bewirkt werden kann.

Beispielsweise kann der Formschlussabschnitt in der Schließstellung zwischen Randabschnitten der Eingriffseinrichtung, beispielsweise zwischen Randabschnitten einer Schlitzöffnung einer Aufnahmeöffnung der Eingriffseinrichtung, einliegen. Der Formschlussabschnitt kann beispielsweise, betrachtet entlang einer zur Drehachse senkrechten Ebene, abgeflacht ausgebildet sein und voneinander abgewandte, parallel zueinander verlaufende, flache Wandungsabschnitte ausbilden, mit denen der Formschlussabschnitt mit den Randabschnitten der Eingriffseinrichtung in der Schließstellung in Anlage ist. Aufgrund der Lage des Formschlussabschnitts zwischen den Randabschnitten der Eingriffseinrichtung ist der Formschlussabschnitt und darüber das Verbindungselement in der Schließstellung drehfest festgelegt.

Hierbei kann vorgesehen sein, dass erst der Eingriff des Formschlussabschnitts mit der Eingriffseinrichtung bewirkt, dass das Verbindungselement vollständig in die Funktionsstellung überführt wird. Hierzu ist die Eingriffseinrichtung vorzugsweise ausgebildet, bei Herstellung des Eingriffs auf den Formschlussabschnitt einzuwirken, um das Verbindungselement entlang der Verstellrichtung in eine der Funktionsstellung zugeordnete Drehstellung relativ zu dem zweiten Körper des zweiten Verschlussteils zu bewegen. Beispielsweise kann aufgrund der magnetischen Anziehung zwischen den Magneteinrichtungen das Verbindungselement aus der Ausgangsstellung in Richtung der Funktionsstellung überführt werden, wobei zum Beispiel aufgrund einer elastischen Vorspannung das Verbindungselement zunächst nicht vollständig in die Funktionsstellung bewegt wird. Erst wenn das Verbindungselement mit dem Formschlussabschnitt in Eingriff mit der Eingriffseinrichtung gelangt, wird das Verbindungselement aufgrund der Wechselwirkung mit der Eingriffseinrichtung in eine der Funktionsstellung zugeordnete Drehstellung überführt und somit zum Beispiel entgegen der vorspannenden Wirkung eines Vorspannelements vollständig in die Funktionsstellung bewegt. In der Funktionsstellung ist das Verbindungselement dann vorzugsweise relativ zu dem Körper des zweiten Verschlussteils vorgespannt und wird somit spielfrei an dem Körper des zweiten Verschlussteils gehalten.

Angemerkt sei, dass der Formschlussabschnitt auch mit anderen Gegenabschnitten auf Seiten des ersten Verschlussteils formschlüssig in Eingriff gelangen kann, um auf diese Weise das Verbindungselement drehfest relativ zu dem ersten Verschlussteil festzulegen.

Insbesondere können die Funktionen auch getrennt sein: So kann die Eingriffseinrichtung beispielsweise nur eine Festlegung entlang der linearen Richtung bewirken, aber noch eine Drehung des Verbindungselements erlauben. Die Drehsperrung kann dann separiert über ein oder mehrere andere Formelemente erreicht werden.

In einer Ausgestaltung weist das zweite Verschlussteil ein elastisch verformbares Vorspannelement auf, das ausgebildet ist, das Verbindungselement zumindest in der Funktionsstellung relativ zu dem zweiten Körper vorzuspannen. Das Vorspannelement kann beispielsweise durch eine elastische Feder oder durch ein Gummielement, zum Beispiel einen O-Ring, der sich um eine dem Verbindungelement zugeordnete Drehachse erstreckt, ausgebildet sein. Bei Überführen in die Funktionsstellung wird das Vorspannelement elastisch gespannt, sodass in der Funktionsstellung eine elastische Vorspannung auf das Verbindungselement relativ zu dem Körper des zweiten Verschlussteils ausgeübt wird.

In einer Ausgestaltung wird das Verbindungselement in einer geöffneten Stellung der Verschlussvorrichtung in der Ausgangstellung relativ zu dem zweiten Körper gehalten. Beispielsweise kann das Verbindungselement hierzu federmechanisch oder magnetisch relativ zu dem Körper des zweiten Verschlussteils in Richtung der Ausgangsstellung vorgespannt sein.

In einer Ausgestaltung weist das zweite Verschlussteil eine an dem zweiten Körper des zweiten Verschlussteils angeordnete, dritte Magneteinrichtung auf, die magnetisch mit der zweiten Magneteinrichtung zum Halten des Verbindungselements in der Ausgangsstellung zusammenwirkt. Die dritte Magneteinrichtung wirkt magnetisch anziehend mit der zweiten Magneteinrichtung zusammen, sodass bei geöffneter Verschlussvorrichtung das Verbindungselement in der Ausgangsstellung am Körper des zweiten Verschlussteils gehalten wird. Werden die Verschlussteile aneinander angenähert, überlagert die magnetische Anziehung zwischen der ersten Magneteinrichtung des ersten Verschlussteils und der zweiten Magneteinrichtung am Verbindungselement des zweiten Verschlussteils die magnetische Anziehung zwischen der zweiten Magneteinrichtung und der dritten Magneteinrichtung und übersteigt diese, sobald die Verschlussteile hinreichend weit aneinander angenähert worden sind, sodass das Verbindungselement aufgrund der magnetischen Anziehung zwischen der ersten Magneteinrichtung und der zweiten Magneteinrichtung aus der Ausgangsstellung in die Funktionsstellung überführt wird.

In einer Ausgestaltung sind das erste Verschlussteil und das zweite Verschlussteil in der Schließstellung lagefest, betrachtet entlang der linearen Richtung und entlang einer zur linearen Richtung senkrechten Ebene, zueinander festgelegt. In der Schließstellung können das erste Verschlussteil und das zweite Verschlussteil somit nicht, insbesondere auch nicht rotatorisch, zueinander bewegt werden.

Die lagefest Festlegung insbesondere in einer zur linearen Richtung senkrechten Ebene, insbesondere rotatorisch um die lineare Richtung, kann beispielsweise durch eine geeignete Eingriffsstruktur an dem ersten Verschlussteil und dem zweiten Verschlussteil bewirkt werden. Entlang der linearen Richtung sind die Verschlussteile demgegenüber über den Eingriff des Verbindungselements in die Eingriffseinrichtung zueinander festgelegt.

In einer Ausgestaltung weist das zweite Verschlussteil zumindest zwei Verbindungselemente auf, die jeweils zwischen einer Ausgangsstellung und einer Funktionsstellung relativ zu dem zweiten Körper verstellbar sind und in der Funktionsstellung, betrachtet entlang der linearen Richtung, derart relativ zu dem zweiten Körper vorstehen, dass die Verbindungselemente in Eingriff mit der Eingriffseinrichtung des ersten Verschlussteils bringbar sind. In der Schließstellung stehen die Verbindungselemente jeweils zum Halten des ersten Verschlussteils und des zweiten Verschlussteils aneinander mit der Eingriffseinrichtung in Eingriff. Die Verbindungselemente weisen jeweils eine zugeordnete, zweite Magneteinrichtung zum magnetischen Wechselwirken mit der ersten Magneteinrichtung des ersten Verschlussteils auf.

Beispielsweise kann die Eingriffseinrichtung am ersten Verschlussteil zwei Federverriegelungselemente aufweisen, die jeweils einem der Verbindungselemente zugeordnet sind. In anderer Ausgestaltung können an der Eingriffseinrichtung zwei Eingriffsöffnungen und zwei daran anschließende Aufnahmeöffnungen geformt sein, wobei je eine Einsetzöffnung und Aufnahmeöffnung einem der Verbindungselemente zugeordnet ist.

Weil die Verbindung zwischen den Verschlussteilen in der Schließstellung über zwei Verbindungselemente und deren Eingriff mit der Eingriffseinrichtung des ersten Verschlussteils hergestellt wird, sind die Verschlussteile in der Schließstellung lagefest, insbesondere auch drehfest, zueinander festgelegt und stellen somit eine lagefeste Verbindung zwischen Baugruppen her, die den Verschlussteilen zugeordnet sind.

Sind mehr als zwei Verbindungselemente vorgesehen, so können die Drehachse alle in einer Ebene, aber beispielsweise verschieden voneinander sein.

In einer Ausgestaltung weist das erste Verschlussteil eine erste elektrische Kontaktbaugruppe und das zweite Verschlussteil eine zweite elektrische Kontaktbaugruppe auf. Beim Schließen der Verschlussvorrichtung gelangen die Kontaktbaugruppen, die jeweils zum Beispiel ein oder mehrere elektrische Kontakte aufweisen können, elektrisch miteinander in Kontakt, sodass eine elektrische Verbindung hergestellt ist.

Die erste elektrische Kontaktbaugruppe kann beispielsweise durch ein erstes elektrisches Steckverbinderteil und die zweite elektrische Kontaktbaugruppe durch ein zweites elektrisches Steckverbinderteil ausgebildet sein. Beim Schließen der Verschlussvorrichtung gelangen die Steckverbinderteile steckend miteinander in Eingriff. Das erste elektrische Steckverbinderteil und das zweite elektrische Steckverbinderteil sind in der Schließstellung steckend miteinander verbunden. Eine Einsteckrichtung, entlang derer die steckende Verbindung herzustellen ist, entspricht hierbei vorzugsweise der Einschubrichtung.

Die Steckverbinderteile können zum Beispiel zum Herstellen einer Datenverbindung oder zum Herstellen einer elektrischen Versorgungsverbindung zwischen Baugruppen dienen, die den Verschlussteilen zugeordnet sind. Die Steckverbinderteile können zum Beispiel durch USB-Anschlüsse, zum Beispiel USB-C-Anschlüsse, oder andere Anschlüsse für elektrische oder elektronische Geräte zum Beispiel für Telekommunikationsanwendungen ausgebildet sein.

In einer Ausgestaltung ist das zweite Steckverbinderteil an dem Verbindungselement des zweiten Verschlussteils angeordnet. Beispielsweise kann das erste Steckverbinderteil im Bereich einer Aufnahmeöffnung der Eingriffseinrichtung des ersten Verschlussteils angeordnet sein. Wird bei Schließen der Verschlussvorrichtung das Verbindungselement mit der Eingriffseinrichtung in Eingriff gebracht, gelangen die Steckverbinderteile miteinander in steckende Verbindung, sodass neben der mechanischen Befestigung der Verschlussteile aneinander auch eine elektrische Verbindung hergestellt wird.

Die Verschlussvorrichtung ist magnetisch ausgestaltet. Die erste Magneteinrichtung und die zweite Magneteinrichtung können beispielsweise jeweils durch einen Permanentmagneten ausgebildet sein, die sich mit ungleichnamigen Polen gegenüberstehen und sich somit magnetisch anziehen. In anderer Ausgestaltung können die erste Magneteinrichtung und die zweite Magneteinrichtung einerseits durch einen Permanentmagneten und andererseits durch einen passivmagnetischen Anker, zum Beispiel aus einem ferromagnetischen Material, ausgebildet sein.

Ist die zweite Magneteinrichtung durch einen Permanentmagneten ausgebildet, kann die dritte Magneteinrichtung beispielsweise durch einen passivmagnetischen Anker ausgebildet sein. In anderer Ausgestaltung ist die dritte Magneteinrichtung durch einen Permanentmagneten ausgebildet, der magnetisch anziehend der zweiten Magneteinrichtung gegenübersteht.

Eine oder mehrere der Magneteinrichtungen können beispielsweise auch durch Elektromagnete ausgebildet sein.

Der der Erfindung zugrunde liegende Gedanke soll nachfolgend anhand der in den Figuren dargestellten Ausführungsbeispiele näher erläutert werden. Es zeigen:
- Fig. 1A: eine Explosionsansicht eines Ausführungsbeispiels einer Verschlussvorrichtung;
- Fig. 1B: eine andere Explosionsansicht der Verschlussvorrichtung;
- Fig. 2A: eine Ansicht der Verschlussvorrichtung, in einer geöffneten Stellung;
- Fig. 2B: eine Draufsicht auf die Anordnung gemäß Fig. 2A;
- Fig. 2C: eine Schnittansicht entlang der Linie A-A gemäß Fig. 2B;
- Fig. 2D: eine Schnittansicht entlang der Linie B-B gemäß Fig. 2C;
- Fig. 2E: eine Schnittansicht entlang der Linie D-D gemäß Fig. 2C;
- Fig. 3A: eine Ansicht der Verschlussvorrichtung, beim Schließen der Verschlussvorrichtung;
- Fig. 3B: eine Draufsicht auf die Anordnung gemäß Fig. 3A;
- Fig. 3C: eine Schnittansicht entlang der Linie A-A gemäß Fig. 3B;
- Fig. 3D: eine Schnittansicht entlang der Linie B-B gemäß Fig. 3C;
- Fig. 3E: eine Schnittansicht entlang der Linie D-D gemäß Fig. 3C;
- Fig. 4A: eine Ansicht der Verschlussvorrichtung, beim weiteren Schließen der Verschlussvorrichtung;
- Fig. 4B: eine Draufsicht auf die Anordnung gemäß Fig. 4A;
- Fig. 4C: eine Schnittansicht entlang der Linie A-A gemäß Fig. 4B;
- Fig. 4D: eine Schnittansicht entlang der Linie B-B gemäß Fig. 4C;
- Fig. 4E: eine Schnittansicht entlang der Linie D-D gemäß Fig. 4C;
- Fig. 5A: eine Ansicht der Verschlussvorrichtung, beim weiteren Schließen der Verschlussvorrichtung;
- Fig. 5B: eine Draufsicht auf die Anordnung gemäß Fig. 5A;
- Fig. 5C: eine Schnittansicht entlang der Linie A-A gemäß Fig. 5B;
- Fig. 5D: eine Schnittansicht entlang der Linie B-B gemäß Fig. 5C;
- Fig. 5E: eine Schnittansicht entlang der Linie D-D gemäß Fig. 5C;
- Fig. 6A: eine Ansicht der Verschlussvorrichtung, in einer Schließstellung der Verschlussvorrichtung;
- Fig. 6B: eine Draufsicht auf die Anordnung gemäß Fig. 6A;
- Fig. 6C: eine Schnittansicht entlang der Linie A-A gemäß Fig. 6B;
- Fig. 6D: eine Schnittansicht entlang der Linie B-B gemäß Fig. 6C;
- Fig. 6E: eine Schnittansicht entlang der Linie D-D gemäß Fig. 6C;
- Fig. 7A: eine Explosionsansicht eines weiteren Ausführungsbeispiels einer Verschlussvorrichtung;
- Fig. 7B: eine andere Explosionsansicht der Verschlussvorrichtung;
- Fig. 8A: eine Ansicht der Verschlussvorrichtung, in einer geöffneten Stellung;
- Fig. 8B: eine andere Ansicht der Verschlussvorrichtung, in der geöffneten Stellung;
- Fig. 8C: eine Draufsicht auf die Anordnung gemäß Fig. 8A und 8B;
- Fig. 8D: eine Schnittansicht entlang der Linie C-C gemäß Fig. 8C;
- Fig. 8E: eine Schnittansicht entlang der Linie E-E gemäß Fig. 8D;
- Fig. 8F: eine Schnittansicht entlang der Linie F-F gemäß Fig. 8D;
- Fig. 9A: eine Ansicht der Verschlussvorrichtung, beim Schließen der Verschlussvorrichtung;
- Fig. 9B: eine andere Ansicht der Verschlussvorrichtung, beim Schließen der Verschlussvorrichtung;
- Fig. 9C: eine Draufsicht auf die Anordnung gemäß Fig. 9A und 9B;
- Fig. 9D: eine Schnittansicht entlang der Linie C-C gemäß Fig. 9C;
- Fig. 9E: eine Schnittansicht entlang der Linie E-E gemäß Fig. 9D;
- Fig. 9F: eine Schnittansicht entlang der Linie F-F gemäß Fig. 9D;
- Fig. 10A: eine Ansicht der Verschlussvorrichtung, beim weiteren Schließen der Verschlussvorrichtung;
- Fig. 10B: eine andere Ansicht der Verschlussvorrichtung, beim weiteren Schließen der Verschlussvorrichtung;
- Fig. 10C: eine Draufsicht auf die Anordnung gemäß Fig. 10A und 10B;
- Fig. 10D: eine Schnittansicht entlang der Linie C-C gemäß Fig. 10C;
- Fig. 10E: eine Schnittansicht entlang der Linie E-E gemäß Fig. 10D;
- Fig. 10F: eine Schnittansicht entlang der Linie F-F gemäß Fig. 10D;
- Fig. 11A: eine Ansicht der Verschlussvorrichtung, in einer Schließstellung der Verschlussvorrichtung;
- Fig. 11B: eine andere Ansicht der Verschlussvorrichtung, in der Schließstellung der Verschlussvorrichtung;
- Fig. 11C: eine Draufsicht auf die Anordnung gemäß Fig. 11A und 11B;
- Fig. 11D: eine Schnittansicht entlang der Linie C-C gemäß Fig. 11C;
- Fig. 11E: eine Schnittansicht entlang der Linie E-E gemäß Fig. 11D;
- Fig. 11F: eine Schnittansicht entlang der Linie F-F gemäß Fig. 11D;
- Fig. 12A: eine Ansicht von Führungsteilen zum Führen von Verbindungselementen eines zweiten Verschlussteils einer Verschlussvorrichtung;
- Fig. 12B: eine Draufsicht auf die Führungsteile;
- Fig. 12C: eine Schnittansicht entlang der Linie A-A gemäß Fig. 12B;
- Fig. 12D: eine Schnittansicht entlang der Linie B-B gemäß Fig. 12C;
- Fig. 13A: die Schnittansicht gemäß Fig. 12C, in einem anderen Ausführungsbeispiel der Führungsteilen; und
- Fig. 13B: die Schnittansicht gemäß Fig. 12D, nach dem anderen Ausführungsbeispiel.

In einem in Fig. 1A, 1B bis Fig. 6A-6E dargestellten Ausführungsbeispiel weist eine Verschlussvorrichtung 1 ein erstes Verschlussteil 2 und ein entlang einer einer linearen Richtung entsprechenden Schließrichtung X mit dem ersten Verschlussteil 2 zu verbindendes, zweites Verschlussteil 3 auf. Die Verschlussteile 2, 3 sind in einer geöffneten Stellung, dargestellt in Fig. 2A bis 2E, getrennt voneinander. In einer Schließstellung, dargestellt in Fig. 6A bis 6E, sind die Verschlussteile 2, 3 demgegenüber aneinander befestigt, sodass den Verschlussteilen 2, 3 zugeordnete Baugruppen über die Verschlussvorrichtung 1 miteinander verbunden sind.

Das Verschlussteil 2 weist einen Körper 20 auf, an dem eine Eingriffseinrichtung 21 geformt ist. Die Eingriffseinrichtung 21 bildet, wie zum Beispiel aus der Explosionsansicht gemäß Fig. 1B ersichtlich, Einsetzöffnungen 210A, 210B aus, an die jeweils entlang einer Einschubrichtung Y eine zugeordnete Aufnahmeöffnung 211A, 211B anschließt.

Magneteinrichtungen 22A, 22B sind im Bereich der Einsetzöffnungen 210A, 210B an dem Körper 20 angeordnet. Die Magneteinrichtungen 22A, 22B sind bei dem dargestellten Ausführungsbeispiel als Permanentmagneten ausgebildet und sind in Öffnungen 200A, 200B an dem Körper 20 aufgenommen, wie sich dies aus der Explosionsansicht gemäß Fig. 1A ergibt.

Das Verschlussteil 3 weist Verbindungselemente 34A, 34B auf, die an Führungsteilen 31A, 31B und darüber an einem Körper 30 des Verschlussteils 3 geführt sind. Die Führungsteile 31A, 31B sind über Halterungen 301 in Form von Rasteinrichtungen an dem Körper 30 befestigt und nehmen in ihrem Inneren die Verbindungselemente 34A, 34B auf.

Ein jedes Verbindungselement 34A, 34B weist eine Magneteinrichtung 32A, 32B in Form eines Permanentmagneten auf, der magnetisch anziehend mit einer jeweils zugeordneten Magneteinrichtung 22A, 22B an dem Körper 20 des Verschlussteils 2 zusammenwirkt. Wie dies aus der Schnittansicht gemäß Fig. 2C in Zusammenschau mit Fig. 1A ersichtlich ist, sind die Magneteinrichtungen 32A, 32B im Bereich eines Kopfes 343 des jeweils zugeordneten Verbindungselements 34A, 34B angeordnet.

Ein jedes Verbindungselement 34A, 34B weist einen Verstellkörper 340 auf, an dem der Kopf 343 geformt ist. Der Kopf 343 bildet einen Eingriffsvorsprung zum Eingreifen in die Eingriffseinrichtung 21 des Verschlussteils 2 aus. Zwischen dem Kopf 343 und einem zylindrischen Abschnitt des Verstellkörpers 330 ist ein Formschlussabschnitt 344 mit abgeflachten Seitenflächen geformt. Ein Bund 341 steht radial von dem Verstellkörper 340 vor und trägt Eingriffselemente 342, über die das jeweilige Verbindungselement 34A, 34B an Führungsbahnen 310 im Inneren des jeweils zugeordneten Führungsteils 31A, 31B geführt ist.

Ein jedes Führungsteil 31A, 31B ist an einer einer Oberfläche 300 des Körpers 30 abgewandten Seite über ein Bodenelement 35A, 35BB verschlossen, an dem eine dritte Magneteinrichtung 36A, 36B in Form eines Permanentmagneten aufgenommen ist. Ein jedes Bodenelement 35A, 35B weist eine Bodenplatte 350 auf, von der zentral ein Zapfen 351 vorsteht, innerhalb dessen die zugeordnete Magneteinrichtung 36A, 36B aufgenommen ist, wie dies zum Beispiel aus der Schnittansicht gemäß Fig. 2C ersichtlich ist.

Im Inneren eines jeden Führungsteils 31A, 31B ist ein Vorspannelement 33A,33B in Form eines gummielastischen O-Rings aufgenommen, der zum Vorspannen des jeweiligen Verbindungselements 34A, 34B relativ zu dem Führungsteil 31A, 31B und somit relativ zu dem Körper 30 dient.

In der geöffneten Stellung der Verschlussvorrichtung 1, dargestellt in Fig. 2A bis 2E, sind die Verschlussteile 2, 3 voneinander getrennt. Die Verbindungselemente 34A, 34B befinden sich hierbei in einer in Fig. 2A bis 2E dargestellten Ausgangsstellung, in der die Köpfe 343 der Verbindungselemente 34A, 34B bündig mit der Oberfläche 300 des Körpers 30 sind und somit nicht nach außen hin vorstehen. In der Ausgangsstellung sind die Verbindungselemente 34A, 34B somit im Inneren der Führungsteile 31A, 31B aufgenommen und somit relativ zu dem Körper 30 des Verschlussteils 3 versenkt.

Die Magneteinrichtungen 32A, 32B der Verbindungsteile 34A, 34B wirken in der Ausgangsstellung bei geöffneter Verschlussvorrichtung 1 mit den Magneteinrichtungen 36A, 36B an den Bodenelementen 35A, 35B zusammen und halten darüber die Verbindungselemente 34A, 34B magnetisch in der Ausgangsstellung.

Weil die Verbindungselemente 34A, 34B in der Ausgangstellung nicht nach außen hin von dem Körper 30 vorstehen, sind die Verbindungselemente 34A, 34B bei geöffneter Verschlussvorrichtung 1 nicht hinderlich und stören auch nicht einen ästhetischen Eindruck, beispielsweise im Inneren eines Fahrzeugs (zum Beispiel wenn das Verschlussteil 3 an einer zugeordneten Baugruppe, zum Beispiel an einem Fahrzeugsitz, festgelegt ist, um durch Verbinden mit dem Verschlussteil 2 ein Befestigen einer dem Verschlussteil 2 zugeordneten Baugruppe an der dem Verschlussteil 3 zugeordneten Fahrzeugbaugruppe zu ermöglichen).

Werden die Verschlussteile 2, 3 (näherungsweise) entlang der Schließrichtung X einander angenähert, wie dies aus Fig. 3A bis 3E ersichtlich ist, so werden die Verschlussteile 2, 3 aufgrund der magnetischen Anziehungskräfte zwischen den Magneteinrichtungen 22A, 22B am Verschlussteil 2 und den Magneteinrichtungen 32A, 32B am Verschlussteil 3 in eine Lage zueinander gebracht, in der die Verbindungselemente 34A, 34B den Einsetzöffnungen 210A, 210B der Eingriffseinrichtung 21 gegenüberstehen und entlang der Schließrichtung X mit den Einsetzöffnungen 210A, 210B fluchten, wie dies aus der Schnittansicht gemäß Fig. 3C ersichtlich ist.

Werden die Verschlussteile 2, 3 entlang der Schließrichtung X soweit aneinander angenähert, dass die magnetischen Anziehungskräfte zwischen den Magneteinrichtungen 22A, 22B am Verschlussteil 2 und den Magneteinrichtungen 32A, 32B am Verschlussteil 3 die magnetischen Haltekräfte zwischen den Magneteinrichtungen 32A, 32B, 36A, 36B am Verschlussteil 3 übersteigen, so werden die Verbindungselemente 34A, 34B aus der Ausgangsstellung gemäß Fig. 3A bis 3E heraus in Richtung einer Funktionsstellung relativ zu dem Körper 30 des Verschlussteils 3 bewegt, wie dies aus Fig. 4A bis 4E ersichtlich ist. Die Verbindungselemente 34A, 34B werden somit an den Führungsteilen 31A, 31B verstellt und dadurch durch Öffnungen 302A, 302B in der Oberfläche 300 aus dem Körper 30 ausgefahren, sodass die Verbindungselemente 34A, 34B mit ihren Köpfen 343 relativ zu der Oberfläche 300 des Körpers 30 vorstehen.

Die Verbindungselemente 34A, 34B sind über die Eingriffselemente 342 an dem Bund 341 des Verstellkörpers 340 des jeweiligen Verbindungelements 34A, 34B an Führungsbahnen 310 des jeweils zugeordneten Führungsteils 31A, 31B derart geführt, dass die Verbindungselemente 34A, 34B bei Überführen aus der Ausgangsstellung in Richtung der Funktionsstellung eine Zwangsbewegung relativ zu dem Körper 30 ausführen. Insbesondere bewegen sich die Verbindungselemente 34A, 34B nicht geradlinig entlang der Schließrichtung X aus den Führungsteilen 31A, 31B heraus, sondern werden bei Überführen in Richtung der Funktionsstellung entlang einer Verstellrichtung V an dem jeweils zugeordneten Führungsteil 31A, 31B um eine zugeordnete Drehachse D verdreht. Die Führungsbahnen 310, in Form von radial nach innen vorspringenden, schraubenlinienförmig erstreckten Führungsabschnitten, bewirken nach Art eines Gewindes, dass beim Verdrehen um die Drehachse D entlang der Verstellrichtung V die Verbindungselemente 34A, 34B in überlagerter Bewegung auch entlang der Schließrichtung X relativ zu dem Körper 30 verstellt werden und somit in Richtung der Funktionsstellung überführt werden, in der die Verbindungselemente 34A, 34B mit ihren Köpfen 343 von der Oberfläche 300 des Körpers 30 in Richtung des Verschlussteils 2 vorstehen.

In der Stellung gemäß Fig. 4A bis 4E sind die Verbindungselemente 34A, 34B mit ihren Köpfen 343 entsprechend in Anlage mit jeweils einem Boden der zugeordneten Einsetzöffnung 210A, 210B und befinden sich in einer Gegenüberlage zu den Magneteinrichtungen 22A, 22B am Körper 20 des Verschlussteils 2, wie dies aus Fig. 4C ersichtlich ist.

Zum vollständigen Schließen der Verschlussvorrichtung 1 werden die Verschlussteile 2, 3 nunmehr entlang der Einschubrichtung Y, die quer zur Schließrichtung X erstreckt ist, relativ zueinander verschoben, sodass die Verbindungselemente 34A, 34B entlang der Einschubrichtung Y in die Aufnahmeöffnungen 211A, 211B einlaufen, wie dies aus Fig. 5A bis 5E ersichtlich ist. Die Verbindungselemente 34A, 34B gelangen somit in Eingriff mit den Aufnahmeöffnungen 211A, 211B derart, dass die Verbindungselemente 34A, 34B mit ihren Köpfen 343 Randabschnitte 212 der Aufnahmeöffnungen 211A, 211B hintergreifen und der axial an den jeweiligen Kopf 343 anschließende Formschlussabschnitt 344 zwischen die zugeordneten Randabschnitte 212 greift, wie dies im Übergang von Fig. 5A bis 5E hin zu Fig. 6A bis 6E ersichtlich ist.

Das Einschieben der Verbindungselemente 34A, 34B in die Aufnahmeöffnungen 211A, 211B erfolgt bei dem dargestellten Ausführungsbeispiel händisch durch einen Nutzer, wobei das Einschieben zum Beispiel durch die Schwerkraft unterstützt sein kann.

Beim Einschieben in die Aufnahmeöffnungen 211A, 211B werden die Magneteinrichtungen 22A, 22B an dem Verschlussteil 2 und die Magneteinrichtungen 32A, 32B an den Verbindungselementen 34A, 34B am Verschlussteil 3 entlang der Einschubrichtung Y tangential voneinander entfernt, sodass das Einschieben entgegen der magnetischen Anziehungskraft der Magneteinrichtungen 22A, 22B, 32A, 32B erfolgt.

An dem Körper 20 des Verschlussteils 2 ist eine Sperreinrichtung 24 angeordnet, die ein Sperrelement 240 aufweist, das quer zur Einschubrichtung Y und quer zur Schließrichtung X an dem Körper 20 verstellbar und dabei über ein Federelement 242 relativ zu dem Körper 20 federvorgespannt ist. Das Sperrelement 240 greift mit einer Sperrnase 241 in den Bereich der Aufnahmeöffnung 211B ein, sodass das Verbindungselement 34B mit seinem Kopf 343 beim Einschieben in die Aufnahmeöffnung 211B auf die Sperrnasse 241 aufgleitet, diese beiseitedrängt und somit das Sperrelement 240 passiert, wie dies im Übergang von Fig. 5A-5E hin zu Fig. 6A-6E ersichtlich ist.

In der in Fig. 6A bis 6E dargestellten Schließstellung ist die Verschlussvorrichtung 1 somit gesperrt, indem das Verbindungselement 34B durch die Sperreinrichtung 24 in der Aufnahmeöffnung 211B blockiert ist und somit auch das andere Verbindungelement 34A nicht entgegen der Einschubrichtung Y aus der zugeordneten Aufnahmeöffnung 211A herausgleiten kann.

Wie dies aus Fig. 4A-4E und 5A-5E ersichtlich ist, nimmt das Vorspannelement 33A, 33B eines jeden Verbindungelements 34A, 34B bei dem magnetisch bewirkten Verstellen des Verbindungselements 34A, 34B aus der Ausgangstellung in Richtung der Funktionsstellung eine Zwischenlage zwischen dem Bund 341 des Verbindungselements 34A, 34B und dem Körper 30 ein und wird elastisch gespannt. Die Vorspannelemente 33A, 33B bewirken hierbei, dass das jeweilige Verbindungselement 34A, 34B durch die magnetische Wechselwirkung der Magneteinrichtungen 22A, 22B, 32A, 32B noch nicht vollständig in eine der Funktionsstellung zugeordnete Drehstellung überführt wird, sondern ein geringfügiger Restwinkel verbleibt, wie dies aus Fig. 4A-4E und 5A-5E ersichtlich ist.

Erst bei Einschieben der Verbindungselemente 34A, 34B in die Aufnahmeöffnungen 211A, 211B werden diese vollständig in ihre der Funktionsstellung zugeordnete Drehstellung überführt, bewirkt durch das Eingreifen des Formschlussabschnitts 344 mit den abgeflachten Seitenwangen zwischen die Randabschnitte 212 der jeweils zugeordneten Aufnahmeöffnung 211A, 211B. Das Einschieben des Formschlussabschnitts 344 zwischen die Randabschnitte 212 bewirkt somit das Verdrehen des jeweiligen Verbindungselements 34A, 34B in die in Fig. 6A-6E dargestellte Endlage, in der die Formschlussabschnitte 344 der Verbindungselemente 34A, 34B formschlüssig zwischen die Randabschnitte 212 der Aufnahmeöffnung 211A, 211B greifen und somit formschlüssig zwischen den Randabschnitten 212 arretiert sind.

Weil die Verbindungselemente 34A, 34B mit ihren Formschlussabschnitten 344 formschlüssig zwischen die Randabschnitte 212 der Aufnahmeöffnungen 211A, 211B greifen, wenn sich die Verschlussvorrichtung 1 in der Schließstellung gemäß Fig. 6A bis 6E befindet, sind die Verbindungselemente 34A, 34B in ihrer Drehstellung relativ zu dem Körper 20 des Verschlussteils 2 und somit auch relativ zu dem Körper 30 des Verschlussteils 3 arretiert. Die Verschlussteile 2, 3 sind dabei durch die Anordnung von zwei Verbindungselementen 34A, 34B in der Schließstellung lagefest zueinander festgelegt. Weil die Verbindungselemente 34A, 34B in ihrer Drehstellung arretiert sind, können sich die Verbindungselemente 34A, 34B insbesondere nicht entgegen der Verstellrichtung V relativ zu den Führungsteilen 31A, 31B zurückverdrehen und sind somit in der ausgefahrenen Funktionsstellung relativ zum Körper 30 fixiert.

Das endgültige Verdrehen der Verbindungselemente 34A, 34B in die Funktionsstellung bei Einschieben in die Aufnahmeöffnungen 211A, 211B bewirkt, dass die Verbindungselemente 34A, 34B entgegen der Vorspannung der Vorspannelemente 33A, 33B geringfügig weiter entlang der Schließrichtung X relativ zum Körper 30 ausgefahren und die Vorspannelemente 33A, 33B somit gespannt werden. Durch die Vorspannung der Vorspannelemente 33A, 33B wird ein Spiel eliminiert und eine Klapperfreiheit in der Schließstellung erreicht.

In der Schließstellung sind somit die Verbindungselemente 34A, 34B in ihrer Lage zu dem Körper 30 des Verschlussteils 3 fixiert. Dies hat zur Folge, dass die Verbindung zwischen den Verschlussteilen 2, 3 unabhängig davon ist, ob sich die Körper 20, 30 der Verschlussteile 2, 3 in der Schließstellung berühren. Die Verbindung wird vielmehr allein über die Verbindungselemente 34A, 34B und deren Eingriff in die Eingriffseinrichtung 21 hergestellt, wobei die Oberfläche 300 des Körpers 30 des Verschlussteils 3 zu dem Körper 20 des Verschlussteils 2 beabstandet sein kann, wie dies beispielsweise aus den Schnittansichten gemäß Fig. 6C und 6E ersichtlich ist.

Weil die Körper 20, 30 der Verschlussteile 2, 3 in der Schließstellung nicht miteinander in Anlage sind, können die Körper 20, 30 der Verschlussteile 2, 3 an ihren einander zugewandten Seiten beliebig geformt sein. Insbesondere kann die Oberfläche 300 des Körpers 30 des Verschlussteils 3 abweichend von einer planen Formgebung gekrümmt oder gewellt geformt sein. Weil die Verbindung der Verschlussteile 2, 3 in der Schließstellung unabhängig ist von einer Anlage der Körper 20, 30 aneinander, beeinträchtigt die Formgebung der Körper 20, 30 an ihren aneinander zugewandten Seiten oder beispielsweise eine Polsterung an der Oberfläche 300 die Verbindung der Verschlussteile 2, 3 nicht.

Dies ermöglicht insbesondere auch eine Integration eines oder beider Verschlussteile 2, 3 in jeweils zugeordnete Baugruppen, beispielsweise in eine Fahrzeugbaugruppe, zum Beispiel in einen Fahrzeugsitz.

Soll die Verschlussrichtung 1 wieder geöffnet werden, so kann ein Nutzer zum Beispiel händisch auf die Sperreinrichtung 24 einwirken und das Sperrelement 240 so verstellen, dass die Rastnase 241 quer zur Einschubrichtung Y aus dem Bereich der Aufnahmeöffnung 211B entfernt wird, sodass die Verbindungselemente 34A, 34B entlang der Einschubrichtung Y aus den Aufnahmeöffnungen 211A, 211B herausgeschoben werden können und die Verschlussvorrichtung 1 somit geöffnet werden kann.

Bei dem dargestellten Ausführungsbeispiel ist an dem Körper 20 des Verschlussteils 2 ein elektrisches Steckverbinderteil 23 angeordnet, das an einem Ende der Aufnahmeöffnung 211B gelegen ist. Ein zugeordnetes Gegensteckverbinderteil 37 ist demgegenüber an dem Verstellkörper 340 des Verbindungelements 34B angeordnet. In der Funktionsstellung des Verbindungselements 34B nimmt das Gegensteckverbinderteil 37 eine Gegenüberlage zu dem Steckverbinderteil 23 ein, sodass bei Einschieben des Verbindungselements 34B entlang der Einschubrichtung Y in die zugeordnete Aufnahmeöffnung 211B die Steckverbinderteile 23, 37 steckend miteinander in Eingriff gelangen und somit eine elektrische Verbindung zwischen den Steckverbinderteilen 23, 37 hergestellt wird.

Die Steckverbinderteile 23, 37 können zum Beispiel einen elektrischen Steckverbinder ausbilden, über den Datensignale übertragen und/oder eine elektrische Versorgung bereitgestellt werden kann. Beispielsweise kann ein solcher Steckverbinder einen USB-, zum Beispiel einen USB-C-Steckverbinder, verwirklichen.

In einem modifizierten, in Fig. 7A, 7B bis 11A-11F dargestellten Ausführungsbeispiel ist die Oberfläche 300 des Körpers 30 des Verschlussteils 3 gekrümmt ausgebildet, wobei in der geöffneten Stellung der Verschlussvorrichtung 1, dargestellt in Fig. 8A bis 8F, die Köpfe 343 der Verbindungselemente 34A, 34B in den Öffnungen 302A, 302B bündig mit der Oberfläche 300 sind und dabei die gekrümmte Formgebung der Oberfläche 300 aufnehmen und fortsetzen.

Bei dem Ausführungsbeispiel nach Fig. 7A, 7B bis 11A-11F sind die Führungsteile 31A, 31B einstückig mit dem Körper 30 geformt.

Die Verbindungselemente 34A, 34B sind an den Führungsteilen 31A, 31B durch entsprechende Ausrichtung der Führungsbahnen 310 entlang entgegengesetzter Verstellrichtungen V, V' geführt, wie dies beispielsweise aus Fig. 9E im Übergang hin zu Fig. 10E ersichtlich ist. Bei Überführen aus der jeweiligen Ausgangsstellung in Richtung der Funktionsstellung werden die Verbindungselemente 34A, 34B somit gegensinnig zueinander verdreht, wobei die Steigung der gegensinnigen Führungsbahnen 310 an den Führungsteilen 31A, 31B im Betrag gleich ist und somit die Verbindungelemente 34A, 34B entlang der Schließrichtung X gleich weit ausgefahren werden.

Entsprechend ist auch die endgültige Überführung der Verbindungselemente 34A, 34B in die Funktionsstellung bei Einschieben entlang der Einschubrichtung Y in die Aufnahmeöffnungen 211A, 211B gegensinnig, wie dies aus Fig. 10E im Übergang hin zu Fig. 11E ersichtlich ist.

Im Übrigen ist das Ausführungsbeispiel gemäß Fig. 7A, 7B bis 11A-11F funktional identisch dem vorangehend beschriebenen Ausführungsbeispiel, sodass auch auf die Ausführungen hierzu verwiesen werden soll.

Die Führungsbahnen 310 an den Führungsteilen 31A, 31B sind bei den beschriebenen Ausführungsbeispielen durch radial nach innen vorspringende, nach Art von Gewindeabschnitten geformte Führungsabschnitte geformt, die die Verbindungelemente 34A, 34B beim Überführen in Richtung der Funktionsstellung in eine schraubenlinienförmige Bewegung zwingen, aufgrund derer die Verbindungselemente 34A, 34B in überlagerter Weise axial entlang der Schließrichtung X verstellt und zudem rotatorisch um die jeweils zugeordnete, entlang der Schließrichtung X weisende Drehachse D verdreht werden.

In einem Ausführungsbeispiel, dargestellt in Fig. 12A bis 12D, ist die Verstellbewegung der Verbindungselemente 34A, 34B auf dem gesamten Verstellweg aus der Ausgangsstellung in Richtung der Funktionsstellung entlang schraubenlinienförmiger Führungsbahnen 310 geführt.

In einem anderen Ausführungsbeispiel, dargestellt in Fig. 13A, 13B, erfolgt die Führung entlang schraubenlinienförmiger Führungsbahnen 310 demgegenüber nur auf einem Teil des Verstellwegs. Zunächst wird, bei Überführen aus der Ausgangsstellung heraus, ein jedes Verbindungselement 34A, 34B linear entlang der Schließrichtung X bewegt, bis die Eingriffselemente 342 in Wechselwirkung mit den Führungsbahnen 310 gelangen und sodann die weitere Bewegung der Verbindungselemente 34A, 34B aus der Ausgangsstellung in die Funktionsstellung in geführter Weise entlang der Führungsbahnen 310 entsprechend einer schraubenlinienförmigen Bewegung erfolgt.

Der der Erfindung zugrunde liegende Gedanke ist nicht auf die vorangehend beschriebenen Ausführungsbeispiele beschränkt, sondern lässt sich auch in anderer Weise verwirklichen.

Eine Verschlussvorrichtung der beschriebenen Art kann zum Beispiel in einem Fahrzeug zum Einsatz kommen, zum Beispiel um Gegenstände, zum Beispiel elektrische oder elektronische Geräte, an einem Fahrzeugsitz oder an einen anderen Fahrzeugbaugruppe zu befestigen.

Dies ist jedoch nicht beschränkend. Eine Verschlussvorrichtung der beschriebenen Art kann zum Verbinden ganz beliebiger Baugruppen miteinander zum Einsatz kommen.

### Bezugszeichenliste

- 1: Verschlussvorrichtung
- 2: Verschlussteil
- 20: Körper
- 200A, 200B: Aussparung
- 201: Aussparung
- 21: Eingriffseinrichtung
- 210A, 210B: Einsetzöffnung
- 211A, 211B: Aufnahmeöffnung
- 212: Randabschnitte
- 213: Schlitzöffnung.
- 22A, 22B: Magneteinrichtung
- 23: Steckverbinderteil
- 24: Sperreinrichtung
- 240: Sperrelement
- 241: Sperrnase
- 242: Feder
- 3: Verschlussteil
- 30: Körper
- 300: Oberfläche
- 301: Halterung
- 302A, 302B: Öffnung
- 31A, 31B: Führungsteil
- 310: Führungsbahn
- 32A, 32B: Magneteinrichtung
- 33A, 33B: Vorspannelement
- 34A, 34B: Verbindungselement
- 340: Verstellkörper
- 341: Bund
- 342: Eingriffselement
- 343: Kopf
- 344: Formschlussabschnitt
- 35A, 35B: Bodenelement
- 350: Bodenplatte
- 351: Zapfen
- 36A, 36B: Magnetelement
- 37: Steckverbinderteil
- D: Drehachse
- Q: Querrichtung
- V, V': Verstellrichtung
- X: Schließrichtung
- Y: Einschubrichtung

## Patentansprüche

1. Verschlussvorrichtung (1), mit
einem ersten Verschlussteil (2), das einen ersten Körper (20), eine an dem ersten Körper (20) angeordnete Eingriffseinrichtung (21) und eine erste Magneteinrichtung (22A, 22B) aufweist, und
einem zweiten Verschlussteil (3), das einen zweiten Körper (30), ein an dem zweiten Körper (30) bewegbar angeordnetes Verbindungselement (34A, 34B) und eine an dem Verbindungselement (34A, 34B) angeordnete, zweite Magneteinrichtung (32A, 32B) aufweist,
wobei zum Schließen der Verschlussvorrichtung (1) das erste Verschlussteil (2) und das zweite Verschlussteil (3) aneinander annäherbar sind, in einer Schließstellung das Verbindungselement (34A, 34B) mit der Eingriffseinrichtung (21) zum Halten des ersten Verschlussteils (2) und des zweiten Verschlussteils (3) aneinander in Eingriff steht und zum Öffnen der Verschlussvorrichtung (1) der Eingriff zwischen dem Verbindungselement (34A, 34B) und der Eingriffseinrichtung (21) aufhebbar ist, sodass das erste Verschlussteil (2) und das zweite Verschlussteil (3) voneinander trennbar sind,
wobei das Verbindungselement (34A, 34B) entlang eines Verstellwegs zwischen einer Ausgangsstellung, in der das Verbindungselement (34A, 34B) zumindest teilweise in dem Körper (30) aufgenommen ist, und einer Funktionsstellung relativ zu dem zweiten Körper (30) verstellbar ist und in der Funktionsstellung, betrachtet entlang einer linearen Richtung (X), derart relativ zu dem zweiten Körper (30) vorsteht, dass das Verbindungselement (34A, 34B) in Eingriff mit der Eingriffseinrichtung (21) des ersten Verschlussteils (2) bringbar ist,
wobei die erste Magneteinrichtung (22A, 22B) und die zweite Magneteinrichtung (32A, 32B) ausgebildet sind, bei Annäherung des ersten Verschlussteils (2) und des zweiten Verschlussteils (3) aneinander magnetisch anziehend zusammenzuwirken, um das Verbindungselement (34A, 34B) aus der Ausgangsstellung in die Funktionsstellung zu überführen,
**dadurch gekennzeichnet, dass** das Verbindungselement (34A, 34B) zumindest auf einem Teil des Verstellwegs entlang einer Verstellrichtung (V) derart an dem zweiten Körper (30) geführt ist, dass das Verbindungselement (34A, 34B) zum Verstellen zwischen der Ausgangsstellung und der Funktionsstellung um eine entlang der linearen Richtung (X) weisende Drehachse (D) relativ zu dem zweiten Körper (30) verdrehbar und aufgrund einer Verdrehung entlang der linearen Richtung (X) bewegbar ist.

2. Verschlussvorrichtung (1) nach Anspruch 1, **dadurch gekennzeichnet, dass** die lineare Richtung (X) einer Schließrichtung entspricht, entlang derer das erste Verschlussteil (2) und das zweite Verschlussteil (3) zum Schließen der Verschlussvorrichtung (1) aneinander annäherbar sind

3. Verschlussvorrichtung (1) nach Anspruch 1 oder 2, **dadurch gekennzeichnet, dass** das zweite Verschlussteil (3) ein an dem zweiten Körper (30) angeordnetes Führungsteil (31A, 31B) aufweist, an dem das Verbindungselement (34A, 34B) zumindest auf dem Teil des Verstellwegs entlang der Verstellrichtung (V) verstellbar geführt ist,
wobei insbesondere an dem Führungsteil (31A, 31B) eine Führungsbahn (310) geformt ist, entlang derer das Verbindungselement (34A, 34B) zumindest auf dem Teil des Verstellwegs zum Verstellen entlang der Verstellrichtung (V) geführt ist,
wobei insbesondere die Führungsbahn (310) einer Schraublinie folgt.

4. Verschlussvorrichtung (1) nach einem der vorangehenden Ansprüche, **dadurch gekennzeichnet, dass** das Verbindungselement (34A, 34B) zum Überführen aus der Ausgangsstellung in die Funktionsstellung zumindest auf dem Teil des Verstellwegs entlang der Verstellrichtung (V) relativ zu dem zweiten Körper (30) bewegbar ist, wobei in der Schließstellung aufgrund des Eingriffs des Verbindungselements (34A, 34B) mit der Eingriffseinrichtung (21) eine Bewegung des Verbindungselements (34A, 34B) entlang der Verstellrichtung (V) relativ zu dem zweiten Körper (30) gesperrt ist.

5. Verschlussvorrichtung (1) nach einem der vorangehenden Ansprüche, **dadurch gekennzeichnet, dass** das Verbindungselement (34A, 34B) einen Kopf (343) aufweist, der in der Verbindungstellung formschlüssig an der Eingriffseinrichtung (21) gehalten ist,
wobei insbesondere der zweite Körper (30) eine Oberfläche (300) ausbildet, die in der Schließstellung dem ersten Verschlussteil (2) zugewandt ist, wobei der Kopf (343) in der Ausgangsstellung im Wesentlichen bündig mit der Oberfläche (300) ist und in der Funktionsstellung zu der Oberfläche entlang der linearen Richtung (X) beabstandet ist,
wobei insbesondere die Oberfläche (300) des zweiten Körpers (30) in der Schließstellung nicht mit dem ersten Körper (20) in Anlage ist.

6. Verschlussvorrichtung (1) nach einem der vorangehenden Ansprüche, **dadurch gekennzeichnet, dass** die Eingriffseinrichtung (21) eine Einsetzöffnung (210A, 210B) aufweist, in die das Verbindungselement (34A, 34B) in der Funktionsstellung zum Schließen der Verschlussvorrichtung (1) einsetzbar ist,
wobei insbesondere die erste Magneteinrichtung (22A, 22B) an dem ersten Körper (20) im Bereich der Einsetzöffnung (210A, 210B) angeordnet und ausgebildet ist, bei Annäherung des ersten Verschlussteils (2) und des zweiten Verschlussteils (3) zum Schließen der Verschlussvorrichtung (1) aneinander derart mit der zweiten Magneteinrichtung (32A, 32B) zusammenzuwirken, dass das Verbindungselement (34A, 34B) aufgrund der magnetischen Anziehung in die Einsetzöffnung (210A, 210B) gezogen wird.

7. Verschlussvorrichtung (1) nach Anspruch 6, **dadurch gekennzeichnet, dass** die Eingriffseinrichtung (21) eine Aufnahmeöffnung (211A, 211B) aufweist, die entlang einer quer zur linearen Richtung (X) weisenden Einschubrichtung (Y) an die Einsetzöffnung (210A, 210B) anschließt und in die das Verbindungselement (34A, 34B) nach Einsetzen in die Einsetzöffnung (210A, 210B) in die Einschubrichtung (Y) einschiebbar ist, um die Verschlussvorrichtung (1) in die Schließstellung zu überführen.

8. Verschlussvorrichtung (1) nach Anspruch 7, **dadurch gekennzeichnet,**
**dass** die Aufnahmeöffnung (211A, 211B) zumindest einen Randabschnitt (212) aufweist, wobei das Verbindungselement (34A, 34B) in der Schließstellung den zumindest einen Randabschnitt (212) hintergreift, und/oder
**dass** die Aufnahmeöffnung (211A, 211B) eine Schlitzöffnung (213) aufweist, durch die hindurch das Verbindungselement (34A, 34B) in der Schließstellung greift.

9. Verschlussvorrichtung (1) nach Anspruch 7 oder 8, **dadurch gekennzeichnet, dass** das erste Verschlussteil (2) eine Sperreinrichtung (24) aufweist, die ausgebildet ist, das Verbindungselement (34A, 34B) zum Blockieren einer Bewegung des Verbindungselements (34A, 34B) entgegen der Einschubrichtung (Y) aus der Schließstellung heraus zu sperren,
wobei insbesondere die Sperreinrichtung (24) ein federelastisch zu dem ersten Körper (20) verstellbares Sperrelement (240) aufweist, an dem das Verbindungselement (34A, 34B) in die Einschubrichtung (Y) zum Überführen in die Schließstellung vorbei bewegbar ist, das eine Bewegung des Verbindungselements (34A, 34B) entgegen der Einschubrichtung (Y) aus der Schließstellung heraus jedoch sperrt oder zumindest erschwert.

10. Verschlussvorrichtung (1) nach einem der vorangehenden Ansprüche, **dadurch gekennzeichnet, dass** das Verbindungselement (34A, 34B) einen Formschlussabschnitt (344) aufweist, der in der Schließstellung drehfest mit dem ersten Verschlussteil (2) in Eingriff steht, um eine Bewegung des Verbindungselements (34A, 34B) entlang der Verstellrichtung (V, V') relativ zu dem zweiten Körper (30) zu sperren, wobei insbesondere
der Formschlussabschnitt (344) in der Schließstellung mit der Eingriffseinrichtung (21) drehfest in Eingriff steht und/oder
der Formschlussabschnitt (344) in der Schließstellung zum drehfesten Festlegen formschlüssig zwischen Randabschnitten (212) der Eingriffseinrichtung (21) einliegt und/oder
die Eingriffseinrichtung (21) ausgebildet ist, bei Herstellung des Eingriffs auf den Formschlussabschnitt (344) einzuwirken, um das Verbindungselement (34A, 34B) entlang der Verstellrichtung (V, V') in eine der Funktionsstellung zugeordnete Drehstellung relativ zu dem zweiten Körper (30) des zweiten Verschlussteils (3) zu bewegen.

11. Verschlussvorrichtung (1) nach einem der vorangehenden Ansprüche, **dadurch gekennzeichnet, dass** das zweite Verschlussteil (3) ein elastisch verformbares Vorspannelement (33A, 33B) aufweist, das ausgebildet ist, das Verbindungselement (34A, 34B) zumindest in der Funktionsstellung relativ zu dem zweiten Körper (30) vorzuspannen.

12. Verschlussvorrichtung (1) nach einem der vorangehenden Ansprüche, **dadurch gekennzeichnet, dass** das Verbindungselement (34A, 34B) in einer geöffneten Stellung der Verschlussvorrichtung (1) in der Ausgangsstellung relativ zu dem zweiten Körper (30) gehalten ist,
wobei insbesondere das zweite Verschlussteil (3) eine an dem Körper (30) des zweiten Verschlussteils (3) angeordnete, dritte Magneteinrichtung (36A, 36B) aufweist, die magnetisch mit der zweiten Magneteinrichtung (32A, 32B) zum Halten des Verbindungselements (34A, 34B) in der Ausgangsstellung zusammenwirkt.

13. Verschlussvorrichtung (1) nach einem der vorangehenden Ansprüche, **dadurch gekennzeichnet, dass** das erste Verschlussteil (2) und das zweite Verschlussteil (3) in der Schließstellung lagefest, betrachtet entlang der linearen Richtung (X) und entlang einer zur linearen Richtung (X) senkrechten Ebene, zueinander festgelegt sind.

14. Verschlussvorrichtung (1) nach einem der vorangehenden Ansprüche, **dadurch gekennzeichnet, dass** das zweite Verschlussteil (3) zumindest zwei Verbindungselemente (34A, 34B) aufweist, die jeweils zwischen einer Ausgangsstellung und einer Funktionsstellung relativ zu dem zweiten Körper (30) verstellbar sind und in der Funktionsstellung, betrachtet entlang der linearen Richtung (X), derart relativ zu dem zweiten Körper (30) vorstehen, dass die Verbindungselemente (34A, 34B) in Eingriff mit der Eingriffseinrichtung (21) des ersten Verschlussteils (2) bringbar sind, wobei in der Schließstellung die Verbindungselemente (34A, 34B) jeweils zum Halten des ersten Verschlussteils (2) und des zweiten Verschlussteils (3) aneinander mit der Eingriffseinrichtung (21) in Eingriff stehen.

15. Verschlussvorrichtung (1) nach einem der vorangehenden Ansprüche, **dadurch gekennzeichnet, dass** das erste Verschlussteil (2) eine erste elektrische Kontaktbaugruppe (23) und das zweite Verschlussteil (3) eine zweite elektrische Kontaktbaugruppe (37) aufweisen, wobei die erste elektrische Kontaktbaugruppe (23) und die zweite elektrische Kontaktbaugruppe (37) in der Schließstellung elektrisch miteinander verbunden sind, wobei insbesondere
die erste elektrische Kontaktbaugruppe (23) durch ein erstes elektrisches Steckverbinderteil und die zweite elektrische Kontaktbaugruppe (37) durch ein zweites elektrisches Steckverbinderteil (37) ausgebildet sind, wobei das erste elektrische Steckverbinderteil (23) und das zweite elektrische Steckverbinderteil (37) in der Schließstellung steckend miteinander verbunden sind, und/oder
die zweite elektrische Kontaktbaugruppe (37) an dem Verbindungselement (34) angeordnet ist.

## Claims

1. A closure device (1), comprising
a first closure part (2) which includes a first body (20), an engagement device (21) arranged on the first body (20), and a first magnetic device (22A, 22B), and
a second closure part (3) which includes a second body (30), a connection element (34A, 34B) movably arranged on the second body (30), and a second magnetic device (32A, 32B) arranged on the connection element (34A, 34B),
wherein for closing the closure device (1) the first closure part (2) and the second closure part (3) can be approached to each other, in a closed position the connection element (34A, 34B) is in engagement with the engagement device (21) for holding the first closure part (2) and the second closure part (3) at each other, and for opening the closure device (1) the engagement between the connection element (34A, 34B) and the engagement device (21) can be released, so that the first closure part (2) and the second closure part (3) can be separated from each other,
wherein the connection element (34A, 34B) can be adjusted relative to the second body (30) along an adjustment path between a starting position, in which the connection element (34A, 34B) is at least partly received in the body (30), and a functional position, and in the functional position, as seen along a linear direction (X) protrudes relative to the second body (30) in such a way that the connection element (34A, 34B) can be brought into engagement with the engagement device (21) of the first closure part (2),
wherein the first magnetic device (22A, 22B) and the second magnetic device (32A, 32B) are configured to cooperate in a magnetically attracting manner when the first closure part (2) and the second closure part (3) are approached to each other, in order to transfer the connection element (34A, 34B) from the starting position into the functional position,
**characterized in that** the connection element (34A, 34B) is guided on the second body (30) at least on a part of the adjustment path along an adjustment direction (V) in such a way that the connection element (34A, 34B) can be rotated relative to the second body (30) about an axis of rotation (D) pointing along the linear direction (X) for adjustment between the starting position and the functional position, and can be moved along the linear direction (X) as a result of rotation.

2. The closure device (1) according to claim 1, **characterized in that** the linear direction (X) corresponds to a closing direction along which the first closure part (2) and the second closure part (3) can be approached to each other for closing the closure device (1).

3. The closure device (1) according to claim 1 or 2, **characterized in that** the second closure part (3) includes a guide part (31A, 31B) arranged on the second body (30), on which the connection element (34A, 34B) is adjustably guided along the adjustment direction (V) at least on the part of the adjustment path,
wherein in particular on the guide part (31A, 31B) a guideway (310) is formed, along which the connection element (34A, 34B) is guided at least on the part of the adjustment path for adjustment along the adjustment direction (V),
wherein in particular the guideway (310) follows a helical line.

4. The closure device (1) according to any of the preceding claims, **characterized in that** the connection element (34A, 34B) can be moved relative to the second body (30) at least on the part of the adjustment path along the adjustment direction (V) for transfer from the starting position into the functional position, wherein in the closed position a movement of the connection element (34A, 34B) relative to the second body (30) along the adjustment direction (V) is blocked due to the engagement of the connection element (34A, 34B) with the engagement device (21).

5. The closure device (1) according to any of the preceding claims, **characterized in that** the connection element (34A, 34B) includes a head (343) which in the connected position is positively held at the engagement device (21)
wherein in particular the second body (30) forms a surface (300) which in the closed position faces the first closure part (2), wherein in the starting position the head (343) substantially is flush with the surface (300) and in the functional position is spaced apart from the surface along the linear direction (X)
wherein in particular in the closed position the surface (300) of the second body (30) is not in abutment with the first body (20).

6. The closure device (1) according to any of the preceding claims, **characterized in that** the engagement device (21) includes an insertion opening (210A, 210B) into which the connection element (34A, 34B) can be inserted in the functional position for closing the closure device (1),
wherein in particular the first magnetic device (22A, 22B) is arranged on the first body (20) in the region of the insertion opening (210A, 210B) and is configured to cooperate with the second magnetic device (32A, 32B) when approaching the first closure part (2) and the second closure part (3) to each other for closing the closure device (1) in such a way that the connection element (34A, 34B) is drawn into the insertion opening (210A, 210B) due to the magnetic attraction.

7. The closure device (1) according to claim 6, **characterized in that** the engagement device (21) includes a receiving opening (211A, 211B) which adjoins the insertion opening (210A, 210B) along a push-in direction (Y) pointing transversely to the linear direction (X) and into which the connection element (34A, 34B) can be pushed after insertion into the insertion opening (210A, 210B) in the push-in direction (Y), in order to transfer the closure device (1) into the closed position.

8. The closure device (1) according to claim 7, **characterized in that**
the receiving opening (211A, 211B) includes at least one edge portion (212), wherein in the closed position the connection element (34A, 34B) engages behind the at least one edge portion (212), and/or
the receiving opening (211A, 211B) includes a slot opening (213) through which the connection element (34A, 34B) reaches in the closed position.

9. The closure device (1) according to claim 7 or 8, **characterized in that** the first closure part (2) includes a blocking device (24) which is configured to block the connection element (34A, 34B) for blocking a movement of the connection element (34A, 34B) out of the closed position against the push-in direction (Y),
wherein in particular the blocking device (24) includes a blocking element (240) resiliently adjustable relative to the first body (20), past which the connection element (34A, 34B) can be moved in the push-in direction (Y) for transfer into the closed position, which however blocks or at least complicates a movement of the connection element (34A, 34B) out of the closed position against the push-in direction (Y).

10. The closure device (1) according to any of the preceding claims, **characterized in that** the connection element (34A, 34B) includes a form-fitting portion (344) which in the closed position is non-rotatably in engagement with the first closure part (2) in order to block a movement of the connection element (34A, 34B) along the adjustment direction (V, V') relative to the second body (30), wherein in particular
in the closed position the form-fitting portion (344) non-rotatably is in engagement with the engagement device (21) and/or
in the closed position the form-fitting portion (344) positively rests between edge portions (212) of the engagement device (21) for non-rotatable fixation and/or
the engagement device (21) is configured to act on the form-fitting portion (344) on production of the engagement, in order to move the connection element (34A, 34B) relative to the second body (30) of the second closure part (3) along the adjustment direction (V, V') into a rotary position associated to the functional position.

11. The closure device (1) according to any of the preceding claims, **characterized in that** the second closure part (3) includes an elastically deformable pretensioning element (33A, 33B) which is configured to pretension the connection element (34A, 34B) relative to the second body (30) at least in the functional position.

12. The closure device (1) according to any of the preceding claims, **characterized in that** in an open position of the closure device (1) the connection element (34A, 34B) is held in the starting position relative to the second body (30),
wherein in particular the second closure part (3) includes a third magnetic device (36A, 36B) arranged on the body (30) of the second closure part (3), which magnetically cooperates with the second magnetic device (32A, 32B) for holding the connection element (34A, 34B) in the starting position.

13. The closure device (1) according to any of the preceding claims, **characterized in that** in the closed position the first closure part (2) and the second closure part (3) are fixed relative to each other in a positionally fixed manner, as seen along the linear direction (X) and along a plane perpendicular to the linear direction (X).

14. The closure device (1) according to any of the preceding claims, **characterized in that** the second closure part (3) includes at least two connection elements (34A, 34B) which can each be adjusted relative to the second body (30) between a starting position and a functional position, and in the functional position, as seen along the linear direction (X), protrude relative to the second body (30) in such a way that the connection elements (34A, 34B) can be brought into engagement with the engagement device (21) of the first closure part (2), wherein in the closed position the connection elements (34A, 34B) each are in engagement with the engagement device (21) for holding the first closure part (2) and the second closure part (3) at each other.

15. The closure device (1) according to any of the preceding claims, **characterized in that** the first closure part (2) includes a first electrical contact assembly (23) and the second closure part (3) includes a second electrical contact assembly (37), wherein in the closed position the first electrical contact assembly (23) and the second electrical contact assembly (37) are electrically connected to each other, wherein in particular
the first electrical contact assembly (23) is formed by a first electrical plug connector part and the second electrical contact assembly (37) is formed by a second electrical plug connector part (37), wherein in the closed position the first electrical plug connector part (23) and the second electrical plug connector part (37) are pluggingly connected to each other, and/or
the second electrical contact assembly (37) is arranged on the connection element (34).

## Revendications

1. Dispositif de fermeture (1), avec
une première partie de fermeture (2), qui présente un premier corps (20), un système de mise en prise (21) disposé sur le premier corps (20) et un premier système magnétique (22A, 22B), et
une seconde partie de fermeture (3), qui présente un second corps (30), un élément de liaison (34A, 34B) disposé mobile sur le second corps (30) et un deuxième système magnétique (32A, 32B) disposé sur l'élément de liaison (34A, 34B),
dans lequel pour fermer le dispositif de fermeture (1) la première partie de fermeture (2) et la seconde partie de fermeture (3) peuvent être rapprochées l'une de l'autre, dans une position de fermeture, l'élément de liaison (34A, 34B) est en prise avec le système de mise en prise (21) pour maintenir la première partie de fermeture (2) et la seconde partie de fermeture (3) l'une contre l'autre et pour ouvrir le dispositif de fermeture (1) la mise en prise entre l'élément de liaison (34A, 34B) et le système de mise en prise (21) peut être levée, de sorte que la première partie de fermeture (2) et la seconde partie de fermeture (3) peuvent être séparées l'une de l'autre,
dans lequel l'élément de liaison (34A, 34B) est déplaçable par rapport au second corps (30) le long d'une course de déplacement entre une position de départ, dans laquelle l'élément de liaison (34A, 34B) est au moins partiellement reçu dans le corps (30), et une position fonctionnelle, et dans la position fonctionnelle, vu le long d'une direction linéaire (X), fait saillie par rapport au second corps (30), de sorte que l'élément de liaison (34A, 34B) peut être mis en prise avec le système de mise en prise (21) de la première partie de fermeture (2),
dans lequel le premier système magnétique (22A, 22B) et le deuxième système magnétique (32A, 32B) sont réalisés pour coopérer par attraction magnétique lorsque la première partie de fermeture (2) et la seconde partie de fermeture (3) se rapprochent pour amener l'élément de liaison (34A, 34B) à partir de la position de départ dans la position fonctionnelle,
**caractérisé en ce que** l'élément de liaison (34A, 34B) est guidé au moins sur une partie de la course de déplacement le long d'une direction de déplacement (V) sur le second corps (30), de telle sorte que l'élément de liaison (34A, 34B) pour le déplacement entre la position de départ et la position fonctionnelle est rotatif autour d'un axe de rotation (D) orienté le long de la direction linéaire (X) par rapport au second corps (30) et mobile le long de la direction linéaire (X) en raison d'une rotation.

2. Dispositif de fermeture (1) selon la revendication 1, **caractérisé en ce que** la direction linéaire (X) correspond à une direction de fermeture le long de laquelle la première partie de fermeture (2) et la seconde partie de fermeture (3) peuvent se rapprocher l'une de l'autre pour fermer le dispositif de fermeture (1).

3. Dispositif de fermeture (1) selon la revendication 1 ou 2, **caractérisé en ce que** la seconde partie de fermeture (3) présente une partie de guidage (31A, 31B) disposée sur le second corps (30), sur laquelle l'élément de liaison (34A, 34B) au moins sur la partie de la course de déplacement est guidé de manière à pouvoir se déplacer le long de la direction de déplacement (V),
dans lequel une piste de guidage (310) est formée en particulier sur la partie de guidage (31A, 31B), le long de laquelle l'élément de liaison (34A, 34B) est guidé au moins sur la partie de la course de déplacement pour le déplacement le long de la direction de déplacement (V),
dans lequel en particulier la piste de guidage (310) suit une ligne de vissage.

4. Dispositif de fermeture (1) selon l'une quelconque des revendications précédentes, **caractérisé en ce que** l'élément de liaison (34A, 34B) pour passer de la position de départ à la position fonctionnelle est mobile par rapport au second corps (30) au moins sur la partie de la course de déplacement le long de la direction de déplacement (V), dans lequel dans la position de fermeture en raison de la mise en prise de l'élément de liaison (34A, 34B) avec le système de mise en prise (21), un mouvement de l'élément de liaison (34A, 34B) le long de la direction de déplacement (V) par rapport au second corps (30) est empêché.

5. Dispositif de fermeture (1) selon l'une quelconque des revendications précédentes, **caractérisé en ce que** l'élément de liaison (34A, 34B) présente une tête (343) qui dans la position de liaison est maintenue par coopération de formes sur le système de mise en prise (21),
dans lequel en particulier le second corps (30) réalise une surface (300) qui dans la position de fermeture est tournée vers la première partie de fermeture (2), dans lequel la tête (343) dans la position de départ est sensiblement affleurante avec la surface (300) et dans la position fonctionnelle est espacée de la surface le long de la direction linéaire (X),
dans lequel en particulier la surface (300) du second corps (30) dans la position de fermeture n'est pas en contact avec le premier corps (20).

6. Dispositif de fermeture (1) selon l'une quelconque des revendications précédentes, **caractérisé en ce que** le système de mise en prise (21) présente une ouverture d'insertion (210A, 210B) dans laquelle dans la position fonctionnelle l'élément de liaison (34A, 34B) peut être inséré pour fermer le dispositif de fermeture (1),
dans lequel en particulier le premier système magnétique (22A, 22B) est disposé sur le premier corps (20) dans la zone de l'ouverture d'insertion (210A, 210B) et réalisé, lorsque la première partie de fermeture (2) et la seconde partie de fermeture (3) se rapprochent l'une de l'autre pour fermer le dispositif de fermeture (1), pour coopérer avec le deuxième système magnétique (32A, 32B) de telle sorte que l'élément de liaison (34A, 34B) soit attiré dans l'ouverture d'insertion (210A, 210B) en raison de l'attraction magnétique.

7. Dispositif de fermeture (1) selon la revendication 6, **caractérisé en ce sens que** le système de mise en prise (21) présente une ouverture de réception (211A, 211B) qui, le long d'une direction d'introduction (Y) orientée transversalement à la direction linéaire (X), se raccorde à l'ouverture d'insertion (210A, 210B) et dans laquelle l'élément de liaison (34A, 34B) une fois inséré dans l'ouverture d'insertion (210A, 210B) peut être introduit dans la direction d'introduction (Y), afin d'amener le dispositif de fermeture (1) dans la position de fermeture.

8. Dispositif de fermeture (1) selon la revendication 7, **caractérisé en ce**
**que** l'ouverture de réception (211A, 211B) présente au moins une section de bord (212), dans lequel l'élément de liaison (34A, 34B) dans la position de fermeture vient se bloquer derrière l'au moins une section de bord (212), et/ou
**que** l'ouverture de réception (211A, 211B) présente une ouverture fendue (213) à travers laquelle l'élément de liaison (34A, 34B) s'engage dans la position de fermeture.

9. Dispositif de fermeture (1) selon la revendication 7 ou 8, **caractérisé en ce que** la première partie de fermeture (2) présente un système d'arrêt (24), qui est réalisé pour arrêter l'élément de liaison (34A, 34B) pour bloquer un mouvement de l'élément de liaison (34A, 34B) à l'encontre de la direction d'introduction (Y) en dehors de la position de fermeture,
dans lequel en particulier le système d'arrêt (24) présente un élément d'arrêt (240) déplaçable par rapport au premier corps (20) de manière élastique, devant lequel l'élément de liaison (34A, 34B) est mobile dans la direction d'introduction (Y) pour passer dans la position de fermeture, mais qui empêche ou au moins rend difficile un mouvement de l'élément de liaison (34A, 34B) à l'encontre de la direction d'introduction (Y) en dehors de la position de fermeture .

10. Dispositif de fermeture (1) selon l'une quelconque des revendications précédentes, **caractérisé en ce que** l'élément de liaison (34A, 34B) présente une section de liaison par complémentarité de formes (344) qui dans la position de fermeture est en prise de manière solidaire en rotation avec la première partie de fermeture (2), afin d'empêcher un mouvement de l'élément de liaison (34A, 34B) le long de la direction de déplacement (V, V') par rapport au second corps (30), dans lequel en particulier
la section de liaison par coopération de formes (344) dans la position de fermeture est en prise de manière solidaire en rotation avec le système de mise en prise (21) et/ou
la section de liaison par coopération de formes (344) dans la position de fermeture pour l'immobilisation solidaire en rotation par coopération de formes se trouve entre des sections de bord (212) du système de mise en prise (21) et/ou
le système de mise en prise (21) est réalisé, lors de l'établissement de la mise en prise, pour agir sur la section de liaison par coopération de formes (344) pour déplacer l'élément de liaison (34A, 34B) le long de la direction de déplacement (V, V') dans une position de rotation associée à la position fonctionnelle par rapport au second corps (30) de la seconde partie de fermeture (3).

11. Dispositif de fermeture (1) selon l'une quelconque des revendications précédentes, **caractérisé en ce que** la seconde partie de fermeture (3) présente un élément de précontrainte (33A, 33B) déformable élastiquement, qui est réalisé pour précontraindre l'élément de liaison (34A, 34B) au moins dans la position fonctionnelle par rapport au second corps (30).

12. Dispositif de fermeture (1) selon l'une quelconque des revendications précédentes, **caractérisé en ce que** l'élément de liaison (34A, 34B) dans une position ouverte du dispositif de fermeture (1) est maintenu dans une position de départ par rapport au second corps (30) ),
dans lequel en particulier la seconde partie de fermeture (3) présente un troisième système magnétique (36A, 36B) disposé sur le corps (30) de la seconde partie de fermeture (3), qui coopère magnétiquement avec le deuxième système magnétique (32A, 32B) pour maintenir l'élément de liaison (34A, 34B) dans la position de départ.

13. Dispositif de fermeture (1) selon l'une quelconque des revendications précédentes, **caractérisé en ce que** la première partie de fermeture (2) et la seconde partie de fermeture (3) dans la position de fermeture sont immobilisées l'une par rapport à l'autre en position fixe, vu le long le long de la direction linéaire (X) et le long d'un plan perpendiculaire à la direction linéaire (X).

14. Dispositif de fermeture (1) selon l'une quelconque des revendications précédentes, **caractérisé en ce que** la seconde partie de fermeture (3) présente au moins deux éléments de liaison (34A, 34B) qui sont chacun déplaçables par rapport au second corps (30) entre une position de départ et une position fonctionnelle et dans la position fonctionnelle, vu le long de la direction linéaire (X), font saillie par rapport au second corps (30) de telle sorte que les éléments de liaison (34A, 34B) peuvent être amenés en prise avec le système de mise en prise (21) de la première partie de fermeture (2) , dans lequel dans la position de fermeture, les éléments de liaison (34A, 34B) sont en prise avec le système de mise en prise (21) respectivement pour maintenir la première partie de fermeture (2) et la seconde partie de fermeture (3) l'une contre l'autre.

15. Dispositif de fermeture (1) selon l'une quelconque des revendications précédentes, **caractérisé en ce que** la première partie de fermeture (2) présente un premier ensemble de contact électrique (23) et la seconde partie de fermeture (3) un second ensemble de contact électrique (37), dans lequel le premier ensemble de contact électrique (23) et le second ensemble de contact électrique (37) sont électriquement connectés l'un à l'autre dans la position de fermeture, dans lequel en particulier
le premier ensemble de contact électrique (23) est réalisé par une première partie de connecteur électrique et le second ensemble de contact électrique (37) par une seconde partie de connecteur électrique (37), dans lequel la première partie de connecteur électrique (23) et la seconde partie de connecteur électrique (37) sont connectées entre elles de manière enfichable dans la position de fermeture, et/ou
le second ensemble de contact électrique (37) est disposé sur l'élément de liaison (34).
